# FASCICULE DE BREVET EUROPEEN

(11) **EP 0 906 613 B1**
(45) Date de publication et mention de la délivrance du brevet: **11.09.2002**
(21) Numéro de dépôt: 98920601.6
(22) Date de dépôt: 09.04.1998
(51) Int. Cl.: G10L 19/14

(54) **PROCEDE ET DISPOSITIF DE CODAGE D'UN SIGNAL AUDIOFREQUENCE PAR ANALYSE LPC "AVANT" ET "ARRIERE"**
VERFAHREN UND VORRICHTUNG ZUR KODIERUNG EINES AUDIOSIGNALS MITTELS "VORWÄRTS"- UND "RÜCKWÄRTS"-LPC-ANALYSE
METHOD AND DEVICE FOR CODING AN AUDIO SIGNAL BY "FORWARD" AND "BACKWARD" LPC ANALYSIS

(30) Priorité: 16.04.1997 FR 9704684
(43) Date de publication de la demande: 07.04.1999
(73) Titulaire: FRANCE TELECOM, 75015 Paris (FR)
(72) Inventeur: PROUST, Stéphane, F-22660 Trelevern (FR)
(74) Mandataire: Fréchède, Michel
(86) Numéro de dépôt international: FR9800723
(87) Numéro de publication internationale: WO98047134

(56) Documents cités:
- US-A- 5 579 435
- S. PROUST, C. LAMBLIN, D. MASSALOUX: "Dual Rate Low Delay CELP Coding (8kbits/s 16 kbits/s) using a Mixed Backward/Forward Adaptive LPC Prediction" PROCEEDINGS OF THE IEEE WORKSHOP ON SPEECH CODING FOR TELECOMMUNICATIONS, septembre 1995, pages 37-38, XP002050792 cité dans la demande
- MAITRA S ET AL: "Speech coding using forward and backward prediction" CONFERENCE RECORD. NINETEENTH ASILOMAR CONFERENCE ON CIRCUITS, SYSTEMS AND COMPUTERS (CAT. NO.86CH2331-7), PACIFIC GROVE, CA, USA, 6-8 NOV. 1985, 1986, WASHINGTON, DC, USA, IEEE COMPUT. SOC. PRESS, USA, XP002050793
- ZHANG J ET AL: "REAL-TIME IMPLEMENTATION OF A LOW DELAY LOW BIT RATE VOCODER WITH A SINGLE ADSP-21020" PROCEEDINGS OF THE VEHICULAR TECHNOLOGY CONFERENCE, CHICAGO, JULY 25 - 28, 1995, vol. VOL. 2, no. CONF. 45, 25 juillet 1995, INSTITUTE OF ELECTRICAL AND ELECTRONICS ENGINEERS, pages 738-742, XP000551632

## Description

L'invention concerne un procédé et un dispositif de codage d'un signal audiofréquence, tel qu'un signal de parole, par analyse LPC "*avant*" et "*arrière*".

A l'heure actuelle, les techniques de codage des signaux audiofréquence, notamment les signaux de parole, ont pour objectif de permettre la transmission de ces signaux sous forme numérique, dans des conditions de réduction du débit de transmission, afin, notamment, d'assurer une gestion adaptée des réseaux de transmission de ces signaux, compte tenu de l'accroissement important des transactions entre utilisateurs.

Parmi les techniques de codage utilisées, celle désignée par analyse LPC, pour *"Linear Prédictive Coding"* en langage anglo-saxon, consiste à effectuer une prédiction linéaire du signal audiofréquence à coder, le codage étant réalisé temporellement au moyen d'un filtrage de prédiction linéaire appliqué à des blocs successifs de ce signal.

Dans les techniques précitées, celle connue sous le nom de codage CELP, pour *"Code Excited* Linear *Prediction*", est la plus répandue et l'une des plus performantes. D'autres techniques, telles que la technique désignée par MP-LPC, pour "*Multi Pulse Linear Prédictive Coding*", ou la technique VSELP, pour "*Vector Sum Excited Linear Prediction*" en langage anglo-saxon, sont relativement proches du codage CELP.

Les techniques de codage précitées sont dites " à analyse par synthèse". Elles ont en particulier permis, pour des signaux audiofréquence appartenant à la bande de fréquence téléphonique, de réduire le débit de transmission de ces signaux de 64 kb/s (codage MIC) à 16 kb/s à l'aide de la technique de codage CELP, et même jusqu'à 8 kb/s dans le cas des codeurs mettant en oeuvre les évolutions les plus récentes de cette technique de codage, sans dégradation perceptible de la qualité de la parole restituée après transmission et décodage.

Un domaine d'application particulièrement important de ces techniques de codage est, notamment, celui de la téléphonie mobile. Dans ce domaine d'application, la limitation nécessaire de la bande de fréquences accordée à chaque opérateur de téléphonie mobile et l'augmentation très rapide du nombre d'abonnés utilisateurs rendent nécessaire la diminution correspondante du débit de codage, alors que les exigences des usagers en matière de qualité de parole ne cessent de croître. D'autres domaines d'application de ces techniques de codage concernent, par exemple, le stockage des données numériques représentatives de ces signaux sur des supports de mémorisation, la téléphonie haute qualité pour des applications de visio- ou audio-conférence, multimédia, ou les transmissions numériques par satellite.

Les filtres de prédiction linéaire utilisés dans les techniques précitées sont obtenus à l'aide d'un module d'analyse dite "analyse LPC" opérant sur des blocs successifs du signal numérique. Ces filtres sont capables, selon l'ordre d'analyse, c'est-à-dire selon le nombre de coefficients du filtre, de modéliser plus ou moins fidèlement les contours du spectre de fréquences du signal à coder. Dans le cas d'un signal de parole, ces contours sont appelés formants.
Toutefois, pour un codage de bonne qualité, exigé par la plupart des applications actuelles, le filtre ainsi défini ne suffit pas à modéliser parfaitement le signal. Il est alors indispensable de procéder au codage du résidu de prédiction linéaire. Un tel mode opératoire relatif au résidu de prédiction linéaire est notamment mis en oeuvre par la technique de codage LD-CELP, pour *Low Delay CELP* en langage anglo-saxon, précédemment mentionnée dans la description. Le signal résiduel est dans ce cas modélisé par une forme d'onde extraite d'un dictionnaire stochastique et multipliée par une valeur de gain. La technique de codage MP-LPC, par exemple, modélise ce résidu à l'aide d'impulsions de position variable affectées de valeurs de gain respectives, alors que la technique de codage VSELP effectue cette modélisation par une combinaison linéaire de vecteurs d'impulsions extraits de répertoires appropriés.
Un rappel didactique du mode opératoire de l'analyse LPC et notamment de l'analyse LPC "*arrière*" et de l'analyse LPC *"avant"* ouanalyse LPC *"backward"* et analyse LPC *"forward"* respectivement en langage anglo-saxon, sera tout d'abord donnée ci-après.

L'enveloppe générale du spectre de fréquences est modélisée grâce à un filtre de synthèse à court terme, constituant le filtre LPC, dont les coefficients sont évalués au moyen d'une prédiction linéaire du signal de parole à coder. Ce filtre LPC, filtre autorégressif, possède une fonction de transfert de la forme, relation (1) : où p désigne le nombre de coefficients aᵢ du filtre et l'ordre de la prédiction linéaire mise en oeuvre, z désignant la variable de la transformée en z de l'espace des fréquences.

Une méthode d'évaluation des coefficients aᵢ consiste à appliquer un critère de minimisation de l'énergie du signal d'erreur de prédiction du signal de parole sur la longueur d'analyse de ce dernier.
La longueur d'analyse pour un signal de parole numérique formé d'échantillons successifs est de manière pratique un nombre N de ces échantillons, constitutifs d'une trame de codage. L'énergie du signal d'erreur de prédiction vérifie alors la relation (2) : où s(n) désigne l'échantillon de rang n dans la trame de N échantillons.

Dans un processus de codage par blocs, la trame de codage peut être avantageusement divisée en plusieurs sous-trames ou blocs LPC adjacents. La longueur d'analyse N excède alors la longueur de chaque bloc afin de permettre la prise en compte d'un certain nombre d'échantillons passés et, le cas échéant, futurs, au moyen et au prix de retards de codage appropriés.

L'analyse est dite LPC *"avant"* lorsque le processus d'analyse LPC est conduit sur le bloc de la trame courante du signal de parole à coder, le codage au niveau du codeur intervenant "en temps réel", c'est-à-dire durant le bloc de la trame courante au seul retard de traitement près introduit par le calcul des coefficients du filtre. Cette analyse implique la transmission des valeurs calculées des coefficients des filtres au décodeur.

L'analyse LPC *"arrière"* mise en oeuvre dans le codeur LD-CELP à 16 kb/s a fait l'objet de la norme UIT-T G728. Cette technique d'analyse consiste à effectuer l'analyse LPC, non pas sur la ou le bloc de la trame courante du signal de parole à coder, mais sur le signal de synthèse. On comprend alors que cette analyse LPC est effectuée en fait sur le signal de synthèse du bloc précédant le bloc courant, car ce signal est disponible simultanément au niveau du codeur et du décodeur. Cette opération simultanée au codeur et au décodeur permet ainsi d'éviter la transmission du codeur vers le décodeur de la valeur, obtenue au codeur, des coefficients du filtre LPC. Pour cette raison, l'analyse LPC "*arrière*" permet de libérer du débit de transmission, le débit ainsi libéré pouvant être employé par exemple afin d'enrichir les dictionnaires d'excitation dans le cas du codage CELP. L'analyse LPC "*arrière*" autorise en outre une augmentation de l'ordre d'analyse, le nombre de coefficients du filtre LPC pouvant atteindre 50 dans le cas d'un codeur LD-CELP contre 10 coefficients pour la plupart des codeurs mettant en oeuvre une analyse LPC "*avant*".

Ainsi, un bon fonctionnement de l'analyse LPC "*arrière*" exige les conditions suivantes :
- bonne qualité du signal de synthèse, très proche du signal de parole à coder, ce qui implique un débit de codage suffisamment élevé, supérieur à 13 kb/s compte tenu de la qualité actuelle des codeurs CELP ;
- trame et bloc de longueur réduite en raison du retard d'un bloc entre signal analysé et signal à coder. La longueur de trame et de bloc doit donc être faible par rapport au temps de stationnarité moyen du signal de parole à coder ;
- fidélité de la transmission et respect de l'intégrité des données transmises entre codeur et décodeur, par l'introduction de peu d'erreurs de transmission. Dès que les signaux de synthèse diffèrent de manière significative du signal de parole à coder, codeur et décodeur ne calculent plus le même filtre et des divergences importantes peuvent survenir, en l'absence de toute chance de retour à une sensible identité des filtres calculés au codeur ou au décodeur.

En raison des avantages et inconvénients respectifs des types d'analyse précités LPC *"arrière"* et *"avant",* une technique consistant à associer sélectivement l'analyse LPC *"arrière"* et *"avant"* a été proposée dans l'article intitulé : *"Dual Rate Low Delay CELP Coding (8 kbits*/*s*/*16 kbits*/*s) using* a Mixed *Backward*/*Forward Adaptive LPC Prediction"* publié par S.PROUST, C.LAMBLIN et D.MASSALOUX, Proc.IEEE Workshop Speech Cod. Telecomm., Sept. 1995, pp 37-38. Les conditions préalablement mentionnées, relatives au bon fonctionnement de l'analyse LPC "*arrière*", révèlent que ce seul type d'analyse présente des limites manifestes lorsqu'on opère à des débits de transmission nettement inférieurs à 16 kb/s. Outre la diminution de qualité du signal de synthèse, laquelle dégrade les performances du filtre LPC, il est le plus souvent nécessaire, afin de réduire le débit de transmission, d'opérer sur une longueur de trame LPC plus importante, de l'ordre de 10 à 30 ms. On constate alors que dans ces conditions, la dégradation intervient avent tout lors des transitions de spectre de fréquences et plus généralement dans les zones peu stationnaires, alors que pour des signaux globalement très stationnaires comme ceux relatifs à la musique, l'analyse LPC *"arrière"* conserve un avantage très significatif vis-à-vis de l'analyse LPC *"avant.".*

L'association des deux types d'analyse LPC précités a pour objet de pallier ces inconvénients en bénéficiant des avantages inhérents à chacun d'eux :
- analyse LPC "*avant*" pour le codage des transitions et des zones non-stationnaires ;
- analyse LPC *"arrière"*, d'ordre plus élevé, pour le codage des zones stationnaires.

En outre, l'introduction de trames LPC codées par analyse LPC "*avant*" parmi des trames LPC codées par analyse LPC *"arrière"* permet au codeur et au décodeur de converger à nouveau vers un même signal de synthèse en cas d'erreur de transmission et offre donc une robustesse à ces erreurs très supérieure à un codage par analyse LPC *"arrière"* pur.

Globalement, l'analyse LPC mixte "*avant"-"arrière"* précitée consiste à effectuer deux analyses LPC, une analyse LPC *"avant"* sur le signal de parole ou audiofréquence à coder et une analyse LPC *"arrière"* sur le signal de synthèse.
Deux filtres sont calculés pour chaque bloc LPC, ces filtres étant désignés par filtre LPC "*avant*" et filtre LPC "*arrière*" respectivement. Une procédure de choix du filtre appliqué pour le bloc LPC considéré en fonction de la stationnarité du signal est alors mise en oeuvre. Cette procédure fait appel à deux critères distincts :
- un premier critère fondé sur les gains de prédiction des filtres :

- un deuxième critère fondé sur un paramètre de distance entre filtres LPC "*avant*" calculés successivement. Pour chacun de ces deux critères, des valeurs de seuil, fixes, sont établies.

### Premier critère :

Le choix du filtre LPC *"arrière"* est retenu si l'écart entre le gain de prédiction des filtres LPC *"arrière"* et *"avant"* est supérieur à une première valeur de seuil.

### Deuxième critère :

Pour une analyse courante en mode d'analyse LPC *"arrière",* interdiction du basculement du mode d'analyse LPC *"arrière"* en mode d'analyse LPC *"avant"* si la distance calculée sur les vecteurs de paramètres représentant deux filtres LPC "*avant*" consécutifs est inférieure à une deuxième valeur de seuil, une distance trop faible caractérisant une zone sensiblement stationnaire pour laquelle il est opportun d'éviter tout changement de mode d'analyse LPC. La distance calculée est une distance euclidienne entre les raies spectrales du signal de parole ou audiofréquence à coder.

Pour une description plus détaillée du mode d'analyse LPC mixte précité, on pourra utilement se reporter à l'article publié par S.PROUST, C.LAMBLIN et D.MASSALOUX précédemment cité.

Des investigations approfondies menées sur le mode opératoire de l'analyse mixte précitée ont permis de mettre en évidence les inconvénients importants ci-après :
- pour certains signaux, les valeurs des gains de prédiction des filtres LPC *"avant"* et *"arrière"* peuvent osciller de part et d'autre de la première valeur de seuil. Ce phénomène occasionne des changements de filtre LPC *"arrière" -* LPC *"avant",* ou réciproquement, brusques et fréquents. Les discontinuités de filtrage alors introduites constituent une source de dégradation importante du signal de synthèse et ne sont pas, la plupart du temps, liées à des réelles modifications spectrales du signal de parole ou audiofréquence à coder ;
- la valeur optimale du premier seuil, qu'il convient de fixer, varie très fortement en fonction de la stationnarité du signal à coder, ce d'autant plus que le débit de codage est faible. Pour un retard de codage correspondant à une trame LPC de 10 à 30 ms, ou lorsque le débit de transmission diminue, il apparaît une divergence très nette du mode de codage de signaux de musique et de parole. Pour les signaux de musique, l'analyse LPC *"arrière"* est utilisée quasiment en permanence alors que pour les signaux de parole, l'analyse LPC "*avant*" est utilisée majoritairement.
Alors que dans le cas de signaux de musique, la stationnarité étant très élevée, l'analyse en mode LPC *"arrière"* est retenue même pour une longueur de trame LPC importante, dans le cas des signaux de parole, au contraire, les zones très stationnaires sont de durée très limitée et le passage en mode d'analyse LPC *"arrière"* en conséquence bref, ce qui provoque des transitions de filtres indésirables qui dégradent la qualité du codage. Le codeur n'est alors plus en mesure de corriger les phénomènes engendrés par la discontinuité introduite par le basculement des filtres ;
- le filtre LPC qui donne la meilleure qualité subjective et modélise donc le mieux le spectre du signal à coder n'est pas toujours celui qui possède le meilleure gain de prédiction. Certains basculements d'un mode d'analyse LPC à l'autre, liés à une décision instantanée, sont donc inutiles.

La présente invention a pour objet de remédier aux inconvénients précités par la mise en oeuvre d'un procédé et d'un dispositif de codage d'un signal numérique audiofréquence par analyse LPC "*avant*" et *"arrière"* spécifique.

Un autre objet de la présente invention est également la mise en oeuvre d'un processus d'adaptation dynamique de la fonction de choix entre l'analyse LPC *"avant"* et l'analyse LPC *"arrière"* en fonction du degré de stationnarité du signal à coder.

Un autre objet de la présente invention est également la mise en oeuvre d'un processus d'adaptation dynamique de la fonction de choix précitée sur la base d'une discrimination entre signaux fortement stationnaires, tels que musique ou bruit de fond, et autres signaux, tels que la parole, afin de permettre le traitement de codage le plus approprié par analyse LPC *"arrière"* et *"avant"* respectivement.

Un autre objet de la présente invention est également, le choix du codage le plus approprié précité ayant été effectué, pour un signal à coder d'un type ou de caractéristiques donnés, d'éviter tout basculement intempestif dans le mode d'analyse LPC non retenu, et, ainsi, d'éviter l'apparition de transitions de filtres LPC "*avant*" - "*arrière*" ou réciproquement susceptibles de dégrader la qualité du signal de synthèse reproduit.

Un autre objet de la présente invention est enfin la misé en oeuvre d'un processus d'adaptation dynamique de la fonction de choix précitée pour lequel le changement de mode d'analyse LPC correspond de manière fidèle à un changement de stationnarité du signal à coder et risque, en conséquence, d'être beaucoup moins lié à un simple effet de franchissement ponctuel des première et deuxième valeurs de seuil.

Le procédé et le dispositif de codage d'un signal numérique audiofréquence, objets de la présente invention, mettent en oeuvre une double analyse sur critère de choix d'analyse LPC *"avant"* et *"arrière"* respectivement pour engendrer un signal codé transmis consistant en des paramètres de filtrage LPC accompagnés d'une information de décision d'analyse et un signal de résidu de codage, non transmis. Le signal numérique audiofréquence est subdivisé en trames, succession de blocs d'un nombre déterminé d'échantillons et le codage de ce signal numérique audiofréquence est effectué sur ce signal à partir d'un filtrage LPC "*avant*" pour les zones non stationnaires et sur un signal de synthèse respectivement, ce signal de synthèse étant obtenu à partir du signal résidu de codage, à partir d'un filtrage LPC *"arrière"* pour les zones stationnaires.
Ils sont remarquables en ce qu'ils consistent à, et permettent de, respectivement :
- déterminer le degré de stationnarité du signal numérique audiofréquence selon un paramètre de stationnarité, dont la valeur est comprise entre une valeur de stationnarité maximale et une valeur de stationnarité minimale ;
- établir une valeur de choix d'analyse, en appliquant une fonction de décision adaptative au paramètre de stationnarité ;
- appliquer la valeur de choix d'analyse au filtrage LPC pour effectuer le codage du signal numérique audiofréquence par filtrage LPC "avant" pour les zones non-stationnaires sur le signal numérique audiofréquence et par filtrage LPC *"arrière"* pour les zones stationnaires sur le signal de synthèse.
Ce mode opératoire permet de privilégier le maintien dans l'un des modes de filtrage LPC *"avant"* et *"arrière"* respectivement, en liaison avec le degré de stationnarité du signal numérique audiofréquence et de limiter le nombre de basculements de l'un à l'autre des modes de filtrage et réciproquement.

Le procédé et le dispositif, objets de la présente invention, trouvent application non seulement au domaine de la téléphonie mobile mais également à l'industrie de la création et de la reproduction de phonogrammes, à la transmission par satellite et à la téléphonie haute qualité pour des applications de visio- ou audio-conférence, multimédia.

Ils seront mieux compris à la lecture de la description et à l'observation des dessins ci-après, dans lesquels :
- la figure 1 représente, sous forme d'un organigramme général, un schéma illustratif des étapes permettant la mise en oeuvre du procédé de codage, objet de la présente invention ;
- la figure 2a représente un organigramme général des étapes de calcul du paramètre de stationnarité pour chaque bloc LPC courant ;
- la figure 2b représente un mode de réalisation particulier avantageux des étapes essentielles du calcul du paramètre de stationnarité selon la figure 2a ;
- la figure 2c représente un détail de réalisation de la figure 2b, plus particulièrement un détail du processus d'affinage de la valeur du paramètre de stationnarité intermédiaire pour l'obtention du paramètre de stationnarité ;
- les figures 2d et 2e représentent un premier, respectivement un deuxième exemple de réalisation non limitatif de mise en oeuvre d'une fonction d'affinage permettant de calculer une valeur d'affinage du paramètre de stationnarité intermédiaire en fonction des valeurs relatives du gain de filtrage LPC *"avant"* et *"arrière"* ;
- la figure 2f représente, à titre d'exemple illustratif, un organigramme des étapes permettant la mise en oeuvre de la fonction de décision et de la valeur du choix d'analyse LPC "*avant*" ou *"arrière"* ;
- la figure 3 représente, sous forme de blocs fonctionnels, le schéma général d'un codeur permettant d'effectuer le codage d'un signal audiofréquence conformément à l'objet de la présente invention ;
- la figure 4 représente, sous forme de blocs fonctionnels, le schéma général d'un décodeur permettant d'effectuer le décodage d'un signal audiofréquence codé grâce à la mise en oeuvre d'un codeur tel que représenté en figure 3.

Une description plus détaillée du procédé de codage d'un signal numérique audiofréquence par double analyse, sur critère de choix d'analyse LPC "*avant*" respectivement *"arrière"* en un signal codé transmis, objet de la présente invention, sera maintenant donnée en liaison avec la figure 1.

D'une manière générale, on indique que le signal codé transmis, noté s_cₙ(t), consiste pour partie en des paramètres de filtrage LPC accompagnés d'une information de décision d'analyse LPC. En outre, un signal de résidu de codage resₙ(t) non transmis est disponible par la mise en oeuvre du procédé de codage.

Le signal numérique audiofréquence est subdivisé en trames LPC, succession de blocs LPC, chaque bloc, pour la commodité de la description, étant noté Bₙ et muni d'un nombre N déterminé d'échantillons.

Conformément à un aspect du procédé de codage, objet de la présente invention, celui-ci consiste à effectuer le codage précité sur le signal numérique audiofréquence tel que défini précédemment à partir d'un filtrage LPC "*avant*" pour les zones non stationnaires, respectivement sur un signal de synthèse obtenu à partir du signal résidu de codage à partir d'un filtrage LPC *"arrière"* pour les zones stationnaires.

Selon un aspect particulièrement remarquable du procédé objet de la présente invention, celui-ci consiste, afin d'établir le critère de choix de filtrage LPC *"avant"* ou *"arrière",* sur chaque bloc courant de la succession de blocs courants constituant une trame courante, ainsi que représenté en figure 1, chaque bloc courant, noté Bₙ, étant disponible en une étape de départ 10, à déterminer en une étape 11 le degré de stationnarité du signal numérique audiofréquence selon un paramètre de stationnarité, noté STAT(n). Ce paramètre de stationnarité présente une valeur numérique comprise entre une valeur de stationnarité maximale, notée STAT_{M}, et une valeur de stationnarité minimale, notée STATₘ.

Par convention et sans nuire aucunement au degré de généralité du procédé de codage objet de la présente invention, on indique que le paramètre de stationnarité présente la valeur maximale STAT_{M} pour un signal très fortement stationnaire, alors que ce paramètre de stationnarité présente la valeur minimale STATₘ pour un signal très fortement non stationnaire.

Suite à l'étape 11 précitée, le procédé de codage objet de la présente invention consiste à établir, en une étape 12, à partir du paramètre de stationnarité STAT(n), une valeur de choix d'analyse LPC, cette valeur de choix d'analyse correspondant bien entendu, soit au choix de l'analyse LPC *"avant"*, soit au contraire au choix de l'analyse LPC *"arrière".* La valeur de choix d'analyse est notée dₙ(n) et est obtenue à partir d'une fonction de décision spécifique, notée Dₙ.

L'étape 12 précitée est alors suivie d'une étape de test 13 permettant l'application de la valeur de choix d'analyse dₙ(n), symbolisée par C, au filtrage LPC pour effectuer le codage du signal numérique audiofréquence par filtrage LPC *"avant"* pour les zones non-stationnaires sur le signal numérique audiofréquence, respectivement par filtrage LPC *"arrière"* pour les zones stationnaires sur le signal de synthèse.

La mise en oeuvre de la fonction de décision Dₙ et des valeurs de choix d'analyse précitées dₙ(n), conformément à un aspect particulièrement avantageux du procédé de codage objet de la présente invention, permet de privilégier le maintien dans l'un des modes de filtrage LPC *"avant"* respectivement *"arrière",* en liaison avec le degré de stationnarité du signal audiofréquence, et de limiter le nombre de basculements de l'un à l'autre des modes de filtrage, et réciproquement.

D'une manière générale, on indique que la fonction de décision mise en oeuvre à l'étape 12, cette fonction de décision étant notée Dₙ, est une fonction adaptative actualisée pour chaque bloc courant Bₙ, à partir du paramètre de stationnarité.

L'actualisation de la fonction adaptative permet de privilégier le maintien dans l'un des modes de filtrage LPC *"avant",* respectivement *"arrière"*, en fonction du degré de stationnarité du signal numérique audiofréquence et de limiter ainsi le nombre de basculements de l'un à l'autre des modes de filtrage, et réciproquement.

D'une manière plus spécifique, on indique que la valeur de choix d'analyse dₙ(n) établie à partir de la fonction de décision Dₙ précitée correspond à une valeur de priorité de mode de filtrage LPC "*avant*" ou *"arrière"* ainsi qu'à une autre valeur de priorité représentant en fait une valeur d'absence de priorité de retour au mode de filtrage LPC *"arrière"* ou *"avant".*

Par valeur de priorité de mode de filtrage LPC, on indique que la valeur de choix d'analyse dₙ(n) peut par exemple correspondre à une valeur logique, la valeur vraie de cette valeur logique, valeur 1 par exemple, correspondant à un choix de filtrage LPC *"arrière"* alors que la valeur complémentée de cette valeur vraie, la valeur zéro, correspond à un choix de filtrage LPC *"avant".* On comprend ainsi que la fonction de test à l'étape 13 peut se résumer à une valeur de test sur la valeur logique de la valeur de choix d'analyse précitée pour assurer à l'étape 14 le filtrage LPC *"arrière"* pour les zones stationnaires du signal à coder ou le filtrage LPC *"avant"* à l'étape 15 pour les zones non-stationnaires, les étapes 14 et 15 précitées étant alors suivies par les étapes 14a et 15a au retour au bloc suivant noté Bₙ₋₁, pour n = n+1.

Bien que la valeur de choix d'analyse dₙ(n) soit représentée par une valeur logique, on comprend que cette valeur logique peut être associée à une valeur de priorité et de probabilité de mode de filtrage établie par la fonction de décision Dₙ de manière spécifique. On comprend en particulier que cette valeur de probabilité peut correspondre, pour chaque bloc courant Bₙ, à la valeur logique vraie pour une plage de valeurs de probabilité comprise entre zéro et 1 de filtrage LPC *"arrière"* alors que la valeur logique complémentée, valeur logique zéro par exemple, peut correspondre au complément de la plage de valeurs de probabilité précitée entre zéro et 1 de la première plage précitée. Cette probabilité est liée au nombre de décisions successives de filtrage dans un même mode de filtrage.

Le mode opératoire de la fonction de décision Dₙ permettant en fait d'associer à la variable logique dₙ(n) la valeur de priorité de mode de filtrage, est adaptatif au cours du temps, pour chaque bloc courant Bₙ.

D'une manière générale, on indique que l'adaptation de la fonction de décision Dₙ a pour but de privilégier progressivement le mode de filtrage LPC *"arrière"* ou au contraire le mode de filtrage LPC *"avant"* qui fonctionne le mieux, compte tenu de la stationnarité globale du signal à coder, afin d'éviter le plus possible tout basculement inutile d'un des modes de filtrage à l'autre.

De manière plus spécifique, on indique que :
- plus le signal à coder est stationnaire et plus la fonction de décision Dₙ privilégie l'analyse LPC "*arrière*" en limitant le plus possible le basculement en mode d'analyse LPC "*avant*",
- au contraire, moins le signal à coder est stationnaire et plus la fonction de décision Dₙ privilégie l'analyse LPC "*avant*" en limitant le plus possible tout basculement en mode d'analyse LPC *"arrière".*

Une description plus détaillée de mise en oeuvre d'une fonction de décision spécifique permettant de réaliser l'adaptation de cette fonction de décision, en fonction de la valeur du paramètre de stationnarité STAT(n), sera donnée ultérieurement dans la description.

Un mode de calcul préférentiel du paramètre de stationnarité STAT(n) relatif à chaque bloc LPC courant Bₙ sera maintenant donné et décrit en liaison avec la figure 2a.

Selon la figure précitée, on indique que l'étape 11 consistant à déterminer le degré de stationnarité de chaque bloc courant Bₙ du signal numérique audiofréquence consiste, à partir d'une valeur arbitraire de départ du paramètre de stationnarité, ainsi que représenté à l'étape 110 de la figure 2a, cette valeur arbitraire étant notée STAT(O), à calculer en une étape 111 pour ce bloc courant Bₙ une valeur de paramètre de stationnarité intermédiaire, notée STAT*(n), fonction d'un nombre déterminé de valeurs de choix d'analyse successives, ces valeurs de choix d'analyse LPC, notées dₙ₋₁(n-1), ..., à dₙ₋ₚ(n-p), étant obtenues pour différents blocs successifs antérieurs au bloc courant Bₙ de la succession de blocs LPC, et de la valeur du paramètre de stationnarité du bloc précédant le bloc courant, cette valeur de stationnarité étant notée STAT(n-1). A l'étape 111 représentée en figure 2a, on indique que la fonction du nombre déterminé de valeurs de choix d'analyse antérieures est donnée en relation avec ces valeurs antérieures, notées dₙ₋₁(n-1) à dₙ₋ₚ(n-p). En ce qui concerne la valeur arbitraire de départ du paramètre de stationnarité STAT(0), on indique que celui-ci peut, à titre d'exemple non limitatif, être pris égal à la valeur moyenne entre la valeur maximale et la valeur minimale du paramètre de stationnarité précédemment mentionnées dans la description, STAT_{M} et STATₘ.

L'étape 111 précitée est alors suivie d'une étape 112, laquelle consiste à affiner la valeur du paramètre de stationnarité intermédiaire en fonction de la valeur des gains de prédiction des filtres ou mode d'analyse LPC *"avant"* et *"arrière"* de la trame précédant la trame courante. A l'étape 112 de la figure 2a, on indique que la fonction précitée est notée g(STAT*(n),Gpf,Gpb) où Gpf désigne le gain de prédiction du filtre LPC "*avant*" et Gpb désigne le gain de prédiction du filtre LPC *"arrière"* pour la trame précédant la trame courante. A l'étape 112, c'est-à-dire en fin d'étape consistant à affiner la valeur du paramètre de stationnarité intermédiaire, à la valeur de paramètre de stationnarité STAT(n) du bloc LPC courant Bₙ est attribuée la valeur, relation (3) :$\text{STAT(n) = g(STAT*(n),Gpf,Gpb)}$ correspondant à la valeur affinée du paramètre de stationnarité intermédiaire.

Une description plus détaillée de l'étape de calcul 111 du paramètre de stationnarité intermédiaire STAT*(n) et de l'étape 112 consistant à affiner cette valeur de paramètre sera maintenant donnée en liaison avec la figure 2b.

Conformément à la figure précitée, l'étape 111 consiste, à partir d'une étape d'initialisation 1110 dans laquelle la valeur du paramètre de stationnarité STAT(n-1) et la valeur de choix d'analyse dₙ₋₁(n-1) relatives au bloc LPC Bₙ₋₁ antérieur au bloc courant Bₙ est disponible, à effectuer, en une étape 1111, une étape consistant à discriminer le mode d'analyse LPC "*avant*" ou LPC *"arrière"* du bloc Bₙ₋₁ précédant le bloc courant Bₙ. Cette étape de discrimination 1111 peut, ainsi que représenté en figure 2b, consister en une étape de test sur la valeur de choix d'analyse dₙ₋₁(n-1) par rapport à la valeur symbolique *"fwd"* ou à la valeur logique zéro correspondant à la valeur complémentée de la valeur logique vraie.

Sur réponse négative au test 1111 précité, c'est-à-dire pour tout bloc Bₙ₋₁ précédant le bloc courant LPC Bₙ analysé en mode d'analyse LPC *"arrière",* l'étape de calcul de la valeur de paramètre de stationnarité intermédiaire consiste, en une étape 1113, à déterminer le nombre de trames antérieures analysées consécutivement en mode d'analyse LPC "*arrière*", nombre noté N_BWD, puis, en une étape 1114, à comparer sur critère de comparaison de supériorité le nombre de trames antérieures à une première valeur arbitraire, notée Na, représentative d'un nombre de trames successives analysées en mode LPC *"arrière".*

Sur réponse positive à la comparaison de supériorité du test 1114, l'étape de calcul consiste alors à attribuer, en une étape 1114b, à la valeur de paramètre de stationnarité intermédiaire STAT*(n), la valeur du paramètre de stationnarité du bloc précédant le bloc courant, STAT(n-1), augmentée d'une valeur déterminée fonction de la première valeur arbitraire représentative d'un nombre de trames successives analysées, c'est-à-dire en fait du nombre de trames antérieures N_BWD analysées consécutivement en mode d'analyse LPC "*arrière*". A l'étape 1114b, la valeur déterminée fonction de la première valeur arbitraire est notée fₐ(N_BWD). Au cours de l'étape précitée, on comprend que la valeur du paramètre de stationnarité intermédiaire STAT*(n) pour le bloc LPC courant Bₙ est ainsi augmentée par rapport à la valeur correspondante du même paramètre de stationnarité pour le bloc précédent Bₙ₋₁.

Sur réponse négative à la comparaison de supériorité au test de comparaison 1114, à la valeur de paramètre de stationnarité intermédiaire STAT*(n) est attribuée, en une étape 1114a, la valeur du paramètre de stationnarité STAT(n-1) du bloc précédant le bloc courant Bₙ.

Au contraire, pour tout bloc précédent Bₙ₋₁ analysé en mode d'analyse LPC *"avant",* c'est-à-dire sur réponse positive au test 1111, l'étape de calcul du paramètre de stationnarité intermédiaire 111 consiste, ainsi que représenté en figure 2b, à déterminer en une étape 1112, sur critère de test, l'occurrence d'une transition du mode d'analyse LPC *"arrière"* en mode d'analyse LPC "*avant*" entre le bloc antérieur au bloc antérieur au bloc courant Bₙ₋₁, de rang n-2, c'est-à-dire l'existence d'une valeur de choix d'analyse LPC dₙ₋₂(n-2) = valeur symbolique "bwd", soit valeur logique zéro ainsi que mentionné précédemment. La réponse positive au test 1112 indique l'existence d'une telle transition du mode d'analyse *"arrière"* pour le bloc LPC Bₙ₋₂ précédant le bloc précédant le bloc courant Bₙ₋₁, alors qu'une réponse négative au test 1112 précité indique l'absence d'une telle transition.

Sur réponse positive au test d'occurrence 1112 précité, l'étape de calcul 111 consiste ensuite à comparer, sur critère de comparaison d'infériorité, le nombre de trames antérieures N_BWD précitées à une deuxième valeur arbitraire N_{b} représentative d'un nombre de trames successives analysées en mode LPC *"arrière"* précédant le bloc Bₙ₋₁ précédant le bloc courant.

Sur réponse positive à la comparaison réalisée au test 1118, ce test est suivi d'une étape 1118a consistant à attribuer à la valeur de paramètre de stationnarité intermédiaire STAT*(n) la valeur du paramètre de stationnarité du bloc précédant le bloc courant, STAT(n-1) diminuée d'une valeur déterminée, fonction de la deuxième valeur arbitraire N_{b}, cette valeur déterminée étant notée f_{b}(N_BWD). On comprend ainsi qu'au cours de l'étape 1118a d'attribution, la valeur du paramètre de stationnarité intermédiaire est ainsi diminuée en conséquence.

Au contraire, sur réponse négative à la comparaison d'infériorité effectuée au test 1118, l'étape 111 consiste alors à attribuer, en une étape 1118b, à la valeur du paramètre de stationnarité intermédiaire STAT*(n) la valeur de paramètre de stationnarité du bloc précédant le bloc courant, soit STAT(n-1).

Sur la figure 2b, on remarquera que les étapes d'attribution 1118a et 1118b sont alors suivies d'une étape de remise à zéro du nombre de blocs successifs traités en mode d'analyse LPC *"arrière",* cette étape de mise à zéro portant la référence 1118c et permettant de réactualiser l'ensemble du processus de calcul de la valeur du paramètre de stationnarité intermédiaire.

Sur réponse négative au test de comparaison 1112, aucune transition analyse LPC "*avant*" n'étant apparue, à la valeur du paramètre de stationnarité intermédiaire STAT*(n) est attribuée la valeur du paramètre de stationnarité STAT(n-1) du bloc précédent Bₙ₋₁ en une étape 1119.

A la fin de l'étape 111, on dispose de la valeur du paramètre de stationnarité intermédiaire STAT*(n) pour le bloc courant Bₙ.

En ce qui concerne l'étape 112 consistant à affiner la valeur du paramètre de stationnarité intermédiaire précitée, on indique, en référence à la figure 2b, que celle-ci peut consister avantageusement, en une étape 1120, à discriminer les gains de prédiction du filtrage LPC "*arrière*" et du filtrage LPC "*avan*t", ces valeurs de gain étant notées Gpb et Gpf respectivement. On comprend que l'étape de discrimination précitée consiste simplement à mémoriser et à lire les valeurs de gain calculées pour le filtrage LPC *"avant"* respectivement *"arrière"* précité. Outre les valeurs de gain précitées, l'étape 1120 peut consister à calculer la valeur relative des gains de prédiction, notée DGfb, telle que la différence ou le rapport entre les gains de prédiction *"avant"* et *"arrière"* précités.

Ainsi qu'on l'a représenté en outre en figure 2b, l'étape 112 de la figure 2a comprend à la suite de l'étape 1120 précitée une étape 1121 consistant à modifier la valeur du paramètre de stationnarité intermédiaire STAT*(n) d'une valeur d'affinage ΔS, cette valeur d'affinage conformément à une caractéristique particulièrement remarquable du procédé objet de la présente invention étant fonction de la valeur relative des gains de prédiction de filtrage LPC *"avant"* et *"arrière".*

D'une manière générale, on indique que la fonction représentative de la valeur d'affinage ΔS est notée :
- ΔS = fᵣ(Gpf, Gpb) où Gpf et Gpb désignent ainsi que précédemment les gains de prédiction du filtrage LPC *"avant"* respectivement *"arrière".*

D'une manière générale, on indique que la fonction fᵣ(GPf, Gpb) permettant d'établir la valeur d'affinage ΔS est une fonction croissante respectivement décroissante de cette valeur relative, selon le sens dans lequel on considère cette valeur relative. Lorsque la valeur relative désigne la valeur du gain de filtrage LPC *"arrière"* par rapport au gain de filtrage LPC *"avant",* ce choix peut être arbitrairement retenu sans nuire aucunement à la généralité du procédé, objet de l'invention, valeur relative DGfb prcitée, la fonction fᵣ est alors croissante. Elle est décroissante dans le cas contraire.

En d'autres termes, la modification, par augmentation ou par diminution, de la valeur du paramètre de stationnarité intermédiaire de la valeur d'affinage ΔS est proportionnelle à cette valeur relative des gains. D'une manière générale, cette modification s'écrit STAT(n) = STAT*(n) + kΔS. En pratique on prendra k = 1. D'une manière plus spécifique, on indique que la valeur d'affinage ΔS augmente en valeur algébrique lorsque l'écart entre les gains de prédiction du filtrage LPC *"avant"* et *"arrière"* augmente, la fonction fᵣ(GPf, Gpb) étant alors une fonction croissante, alors que cette valeur d'affinage ΔS diminue en valeur algébrique lorsque ce même écart précité diminue, l'écart précité étant défini entre le gain de prédiction du filtrage LPC *"arrière"* et le gain de prédiction du filtrage LPC "*avant*". En fait, cette fonction est croissante ou décroissante selon la définition de cet écart.

En conséquence, en fin d'étape 1121 ainsi que représenté sur la figure 2b, la valeur du paramètre de stationnarité intermédiaire STAT*(n) peut alors, pour k = 1, être corrigée par la valeur algébrique de la valeur d'affinage ΔS précitée pour calculer la valeur du paramètre de stationnarité STAT(n).

Suite à l'étape 1121, on dispose ainsi de la valeur du paramètre de stationnarité STAT(n) à l'étape 1122.

Une description plus détaillée de l'étape 1121 de la figure 2b sera maintenant donnée en liaison avec la figure 2c dans un mode de réalisation préférentiel dans lequel une pluralité de critères de tests sont appliqués tant à la valeur d'affinage qu'aux valeurs de gain de prédiction LPC *"avant"* et *"arrière"* en vue d'optimiser le processus de calcul du paramètre de stationnarité.

Ainsi que représenté sur la figure 2c précitée, l'étape 1121 peut consister en une première étape 1121a permettant de calculer la valeur d'affinage ΔS à partir de la fonction fᵣ(Gpf, Gpb) précédemment citée. Différents exemples de fonctions utilisables seront donnés ultérieurement dans la description.

En premier lieu, la valeur d'affinage ΔS est soumise à un test de comparaison de supériorité à la valeur 0, en une étape 1121b, ce test de comparaison permettant en fait de déterminer l'accroissement de cette valeur d'affinage ΔS.

Sur réponse positive au test 1121b précité, la valeur d'affinage ΔS étant positive et correspondant à un accroissement de la valeur relative des gains de prédiction du filtrage LPC "*avant*" et "*arrière*", l'étape d'augmentation de la valeur du paramètre de stationnarité intermédiaire de la valeur d'affinage ΔS est en outre soumise à une condition de supériorité de la valeur de gain de filtrage LPC "*arrière*", par rapport à une première valeur positive déterminée, en une étape de comparaison de supériorité de la valeur du gain de filtrage LPC *"arrière"* Gpb par rapport à cette première valeur positive déterminée, notée Sᵢ.

Sur réponse négative au test 1121c précité, à la valeur du paramètre de stationnarité STAT(n) est attribuée la valeur du paramètre de stationnarité intermédiaire STAT*(n) en une étape 1121g.

Sur réponse positive au test 1121c précité, l'augmentation de la valeur du paramètre de stationnarité intermédiaire de la valeur d'affinage ΔS est en outre soumise à une condition d'infériorité de la valeur du paramètre de stationnarité intermédiaire STAT*(n) par rapport à une deuxième valeur positive déterminée STATᵢ représentant bien entendu une valeur de stationnarité. Ce test de condition d'infériorité est réalisé à l'étape 1121e.

Sur réponse négative au test 1121e précité, à la valeur du paramètre de stationnarité intermédiaire STAT(n) est attribuée la valeur du paramètre de stationnarité intermédiaire STAT*(n) à l'étape 1121g précitée.

Sur réponse positive au test de condition d'infériorité 1121e à la valeur du paramètre de stationnarité intermédiaire STAT(n) est attribuée la valeur du paramètre de stationnarité intermédiaire STAT*(n) augmentée de la valeur positive ΔS de la valeur d'affinage à l'étape 1121i.

Au contraire, sur réponse négative au test 1121b précité, la valeur d'affinage ΔS étant négative, l'étape de diminution du paramètre de stationnarité intermédiaire de la valeur d'affinage ΔS, cette valeur étant négative, est en outre soumise à un test de condition d'infériorité de la valeur de gain du filtrage LPC *"arrière"* Gpb par rapport à une troisième valeur positive déterminée notée S_{d} en une étape de comparaison 1121d. Cette troisième valeur positive déterminée est bien entendu représentative d'une valeur de gain de filtrage LPC.

Sur réponse négative au test 1121d précité à la valeur de paramètre de stationnarité STAT(n) est attribuée la valeur du paramètre de stationnarité intermédiaire STAT*(n) à l'étape 1121g.

Au contraire, sur réponse positive au test 1121d précité, l'étape de diminution de la valeur du paramètre de stationnarité intermédiaire de la valeur d'affinage ΔS est en outre soumise à une condition de supériorité de la valeur du paramètre de stationnarité intermédiaire STAT*(n) par rapport à une quatrième valeur positive déterminée, notée STATd en un test de comparaison noté 1121f. Bien entendu, la quatrième valeur positive déterminée est représentative d'une valeur de paramètre de stationnarité choisie.

Sur réponse négative au test 1121f précité, à la valeur de paramètre de stationnarité STAT(n) est attribuée la valeur du paramètre de stationnarité intermédiaire STAT*(n) à l'étape 1121g.

Sur réponse positive au test 1121f précité, à la valeur de paramètre de stationnarité STAT(n) est attribuée la valeur du paramètre de stationnaritée intermédiaire STAT* augmenté de la valeur algébrique de la valeur d'affinage ΔS, négative, la valeur du paramètre de stationnarité intermédiaire étant ainsi diminuée pour établir la valeur de paramètre de stationnarité STAT(n) à l'étape 1121h.

En fin des étapes 1121g, 1121h et 1121i, on dispose ainsi à l'étape 1122 de la figure 2b du paramètre de stationnarité STAT(n).

En ce qui concerne la fonction fᵣ(Gpf, Gpb), on indique que celle-ci peut consister en. une fonction non linéaire de la valeur relative des gains de filtrage LPC *"avant"* et *"arrière"* dans laquelle la valeur relative des gains de prédiction du filtrage LPC *"avant"* et *"arrière"* peut elle-même consister soit en le rapport, soit en la différence des gains de prédiction du filtrage LPC "*avant*" et "*arrière*". D'autres types de fonctions, tels que des fonctions linéaires, peuvent être utilisés.

Un premier exemple de fonction non linéaire fᵣ(Gpf, Gpb) est représenté en figure 2d.

Dans l'exemple de réalisation de la figure 2d, des couples de valeur du gain de prédiction du filtrage LPC *"arrière"* Gpb porté en ordonnée et du gain de filtrage LPC "*avant*" Gpf permettent d'attribuer des valeurs d'affinage ΔS positives, ΔS > 0 ou négatives ΔS < 0 pour une valeur du rapport ρ = Gpb/Gpf correspondant à une pente supérieure respectivement inférieure à celle de la droite ΔS = 0.

Sur la figure 2e, on a représenté le cas où la valeur relative des gains de prédiction de filtrage LPC *"avant"* et *"arrière"* correspond non plus au rapport des gains ρ mais à la différence des gains précités.

Dans ce cas, la fonction de la valeur relative des gains de prédiction du filtrage LPC "*avant*" et *"arrière"* fᵣ(Gpf, Gpb) peut également être une fonction non linéaire permettant d'attribuer à la valeur d'affinage ΔS pour des valeurs de cette différence correspondant à des couples de valeur Gpb, Gpf correspondant à des droites dont l'abscisse à l'origine est inférieure respectivement supérieure, en valeur algébrique, à l'abscisse à l'origine de la droite ΔS = 0.

Dans le cas de la figure 2e, les droites délimitant les zones en fonction du signe de la valeur d'affinage ΔS sont parallèles entre elles.

Conformément à un autre aspect particulier du procédé objet de l'invention, on indique en outre qu'il convient de ne pas adapter l'indice de stationnarité du bloc courant Bₙ lors de trames de silence, lorsque par exemple le signal audiofréquence est constitué par un signal de parole comportant des silences. Dans un tel cas, l'étape 1111 de l'étape 111 représentée en figure 2b peut être précédée par une étape 1111a consistant, pour chaque bloc courant successif, à déterminer l'énergie moyenne du signal numérique audiofréquence et à comparer dans cette même étape,.sur critère de comparaison d'infériorité, cette énergie moyenne à une valeur de seuil déterminée représentative d'une trame de silence. Sur la figure 2b, cette valeur de seuil est notée ENER_SIL. Sur réponse positive au test précité, à la valeur du paramètre de stationnarité du bloc courant STAT(n) est attribuée le valeur du paramètre de stationnarité du bloc précédent STAT(n-1) à l'étape d'attribution 1111b représentée sur la figure 2b. Les étapes 1111a et 1111b sont, sur la figure précitée, représentées en pointillé, car réservées par exemple au codage d'un signal de parole.

Une description plus détaillée de la mise en oeuvre de la fonction de décision Dₙ permettant l'obtention des valeurs de décision dₙ(n) sera maintenant donnée en liaison avec la figure 2f. Cette description est donnée dans un mode de réalisation préférentiel dans lequel cette fonction de décision, pouvant être rapprochée de celle qui est décrite dans l'article précédemment mentionné par la description, publié par S.PROUST, C.LAMBLIN et D.MASSALOUX, est toutefois adaptée temporellement, conformément à l'objet de la présente invention afin d'obtenir les valeurs de choix d'analyse dₙ(n) successives.

A partir d'une étape 120, pour le bloc courant Bₙ, on calcule en premier lieu une distance, notée d_{LPC}, entre le filtre LPC du bloc courant et celui du bloc précédent Bₙ₋₁. Ce calcul de distance est effectué par exemple en utilisant les paramètres de fréquence LSP ainsi que mentionné précédemment dans la description relativement au procédé décrit dans l'article précité.

On note :
- S_PRED(n) et S_TRANS, S_STAT et G₁ les valeurs des seuils intervenant dans le critère fondé sur les gains de prédiction des filtres LPC *"arrière"* et *"avant"* ;
- S_LSP_L et S_LSP_H les valeurs des seuils intervenant dans le critère fondé sur les distances entre vecteurs de fréquence LSP représentant deux filtres. LPC "*avant*" relatifs à deux blocs consécutifs Bₙ₋₁ et Bₙ ;
- Gpf le gain de prédiction du filtre LPC *"avant" ;*
- Gpb le gain de prédiction du filtre *"arrière" ;* et
- Gpi le gain de prédiction du filtre "*avant*" interpolé selon la méthode exposée dans l'article publié, mentionné précédemment dans la description.

Le critère d'établissement de la fonction de décision, en relation avec la figure 2f, est établi de la façon ci-après :
- si les filtres LPC consécutifs sont très stationnaires, c'est-à-dire pour d_{LPC} < S_LSP_L, alors, aucun basculement du filtrage LPC "*arrière*" au filtrage LPC "*avant*" n'est réalisé si l'on est en mode de filtrage LPC "*arrière*", à condition que le gain de prédiction du filtre LPC *"arrière"* soit supérieur au gain de prédiction du filtre LPC *"avant"* diminué d'une valeur S_STAT. On indique que la valeur S_STAT est choisie de manière à favoriser le choix d'un filtre LPC *"arrière"* en présence d'une grande stationnarité du spectre mesurée à l'aide de la distance d_{LPC} ;
- si les filtres LPC consécutifs présentent une transition importante, c'est-à-dire pour d_{LPC} > S_LSP_H et si Gpf > Gpb-S_TRANS, alors, le mode de filtrage choisi est le filtrage LPC "avant", c'est-à-dire dₙ(n) = 0, valeur symbolique *"fwd"*, sinon, dₙ(n) est pris égal à 1, valeur symbolique "*bwd*". On indique que la valeur de S_TRANS est choisie de manière à favoriser fortement le choix du filtre LPC "*avant*" en présence d'une transition de spectre mesurée à l'aide de la distance d_{LPC} ;
- sinon, dans tous les autres cas, si Gpb > Gpf-S_PRED et Gpi > Gpf-S_PRED, alors, le filtre LPC retenu est le filtre LPC *"arrière"* interpolé, à condition que le gain de ce dernier et celui du filtre LPC *"arrière"* pur excèdent la valeur de seuil G₁ précédemment mentionnée. Si la condition sur les valeurs de gain de prédiction précitées n'est pas remplie, alors, on choisit le filtrage LPC *"avant".*

Afin d'augmenter le nombre de filtres LPC "*avant*" transmis et d'accroître ainsi la robustesse du système de codage aux erreurs de transmission, le mode de filtrage LPC "*avant*" peut être choisi avantageusement dès que l'énergie du signal à coder Eₙ, c'est-à-dire l'énergie du bloc Bₙ correspondant, devient inférieure à la valeur de l'énergie d'une trame de silence ENER_SIL, cette valeur d'énergie correspondant au niveau audible minimum.

L'ensemble des conditions permettant l'établissement de la fonction de décision Dₙ et l'obtention des valeurs de choix d'analyse dₙ(n) correspondante, est illustré en figure 2f avec adaptation temporelle de la fonction de décision Dₙ.

La valeur du paramètre de stationnarité STAT(n) peut par exemple être repérée sur une échelle de 0, correspondant à la valeur STATₘ très peu stationnaire, à 100, correspondant à la valeur STAT_{M} très stationnaire.

Selon la valeur du paramètre de stationnarité STAT(n), la fonction de décision Dₙ est modifiée par adaptation de la valeur des seuils.

Plus la stationnarité du signal augmente, plus le mode de filtrage LPC *"arrière"* est favorisé : les seuils S_PRED, S_LSP_L et S_LSP_H sont augmentés.

A titre d'exemple non limitatif, on indique les fonctions de modification pour chaque boc LPC courant Bₙ des valeurs de seuil précitées :
- S_PRED(n) = f_{S_PRED}(STAT(n)) avec f_{S_PRED} fonction croissante de la valeur de STAT(n) ;
- S_LSP_L(n) = f_{S_LPC_L}(STAT(n)) avec f_{S_LPC_L} fonction croissante ;
- S_LSP_L(n) = f_{S_LPC_H}(STAT(n)) avec f_{S_LPC_H} fonction croissante.

Dans l'adaptation des valeurs de seuil précitées, on indique que les fonctions croissantes mentionnées sont par exemple des fonctions en escalier pour ce qui concerne les fonctions f_{S_LPC_L} et f_{S_LPC_H}. La fonction f_{S_PRED} est une fonction affine de la variable paramètre de stationnarité, de la forme :$\text{S_PRED(n) = α.STAT(n) + β}$ où α et β sont deux valeurs réelles comprises entre 0 et 1 et où la valeur de S_PRED(n) est bornée dans l'intervalle [S_PREDₘ, S_PRED_{M}], S_PREDₘ et S_PRED_{M} représentent deux valeurs déterminées expérimentalement.

Afin de limiter encore plus le risque de basculement des filtres, il est alors possible de choisir, lorsque le paramètre de stationnarité STAT(n) est inférieur à une valeur de seuil S_{FWD} donnée, d'imposer le mode de filtrage LPC "*avant*".

Par contre, les valeurs de seuil S_TRANS, S_STAT et G₁ conservent une valeur fixe, ces valeurs pouvant par exemple être égales à -1 dB, 5 dB et 0 dB respectivement.

L'établissement de la fonction de décision Dₙ et l'obtention des valeurs de choix d'analyse dₙ(n) sont illustrés de la manière suivante en figure 2f : suite à l'étape 120 précitée, réalisation d'une étape de test 121 relative à l'énergie du bloc LPC courant Bₙ, par une comparaison d'infériorité à la valeur d'énergie de silence ENER_SIL ou de la valeur du paramètre de stationnarité STAT(n), comparée par une comparaison d'infériorité à la valeur S_{FWD} précédemment citée dans la description. Sur réponse positive au test 121 précité, la valeur de choix d'analyse dₙ(n) est prise égale à 0, c'est-à-dire valeur symbolique *"fwd"* à l'étape 122.

Sur réponse négative au test 121 précité, un nouveau test est effectué relativement à la valeur de choix d'analyse dₙ₋₁(n-1) à la valeur logique 1, c'est-à-dire à la valeur symbolique "*bwd*".

Sur réponse positive au test 123 précité, un nouveau test est effectué sur la distance de filtrage LPC d_{LPC} précitée, en une étape 124, par rapport à la valeur de seuil S_LSP_H(n) par comparaison de supériorité à cette valeur de seuil.

Sur réponse positive au test 124 précité, un nouveau test 126a est réalisé, consistant à comparer le gain de prédiction du filtrage LPC "*avant*", Gpf, au gain de prédiction du filtrage LPC *"arrière",* Gpb, diminué de la valeur de seuil S_TRANS.

Sur réponse positive au test 126a précité, à la valeur de choix d'analyse dₙ(n), est attribuée la valeur logique 0, valeur symbolique "*fwd*", et sur réponse négative au test 126a précité, est attribuée à la même valeur de choix d'analyse la valeur logique 1, valeur symbolique "*bwd*". Les étapes correspondantes sont notées 128 et 129.

Sur réponse négative au test 124 précédemment mentionné, un nouveau test 125 est réalisé. Le test 125 consiste à effectuer une comparaison de la distance du filtrage LPC, d_{LPC}, par comparaison d'infériorité à la valeur de seuil S_LSP_L(n).

Sur réponse positive au test 125, un nouveau test 126b est réalisé par comparaison de supériorité du gain de prédiction de filtrage LPC *"arrière"* au gain de prédiction de filtrage LPC *"avant"* diminué de la valeur S_STAT précédemment citée.

Sur réponse positive au test 126b, à la valeur de choix d'analyse dₙ(n) est attribuée à l'étape 129 la valeur logique 1, c'est-à-dire la valeur symbolique "*bwd*".

Sur réponse négative au test 126b, à la valeur de choix d'analyse dₙ(n) est attribuée la valeur logique 0, c'est-à-dire la valeur symbolique *"fwd",* étape 128.

Au contraire, sur réponse négative au test 125, un nouveau test est réalisé, en une étape 127, ce test consistant à vérifier les conditions de comparaison du gain de filtrage LPC *"arrière"* Gpb au gain de prédiction de filtrage LPC *"avant"* diminué de la valeur de seuil S_PRED(n), de comparaison de supériorité du gain de prédiction de filtrage LPC intermédiaire Gpi à la valeur de gain de prédiction de filtrage LPC "*avant*" diminuée de la valeur de seuil précitée S_PRED(n) et de comparaison de supériorité du gain de prédiction de filtrage *"arrière"* Gpb à la valeur de seuil G₁, ainsi que de comparaison de la valeur du gain de prédiction de filtrage intermédiaire Gpi à la valeur de seuil G₁.

On indique que la réponse négative au test 123 précédemment mentionné dans la description amène également à la réalisation du test 127 précité.

Sur réponse positive au test 127 précédemment mentionné, à la valeur de choix d'analyse dₙ(n) est attribuée la valeur logique 1, c'est-à-dire la valeur symbolique *"bwd"* à l'étape 129, alors qu'à la réponse négative au test 127 précité, à la valeur de choix d'analyse dₙ(n) est au contraire attribuée la valeur logique 0, c'est-à-dire la valeur symbolique *"fwd"* à l'étape 128.

On dispose ainsi, grâce à la mise en oeuvre de la fonction de décision Dₙ, de la valeur de choix d'analyse dₙ(n) obtenue avec les valeurs logiques 1 ou 0 précitées, ces valeurs logiques étant toutefois liées à une valeur de priorité ou d'absence de priorité de retour au mode de filtrage *"arrière"* ou *"avant"* en fonction de la valeur du paramètre de stationnarité.

Une description plus détaillée d'un dispositif de codage d'un signal numérique audiofréquence par double analyse sur critère de choix d'analyse LPC "*avant*" respectivement *"arrière"* en un signal codé transmis, conforme à l'objet de la présente invention, sera maintenant donnée en liaison avec la figure 3.

D'une manière pratique, on indique que le signal numérique à coder est subdivisé en trames constituées par des blocs successifs d'échantillons, chaque bloc comportant un nombre donné N d'échantillons par exemple.

Sur la figure 3, le mode de constitution du signal numérique audiofréquence à coder en blocs successifs d'échantillons Bₙ n'a pas été représenté car ce mode opératoire est parfaitement connu de l'état de la technique et peut être réalisé à partir d'une simple mémoire tampon, par exemple adressée en lecture périodiquement à la fréquence trame et à la fréquence bloc.

Ainsi que représenté en outre sur la figure 3 précitée, le dispositif de codage objet de l'invention comprend un filtre d'analyse LPC "*avant*", portant la référence 1A, et un filtre d'analyse LPC *"arrière",* portant la référence 1B, afin de permettre de délivrer un signal codé transmis consistant en des paramètres de filtrage LPC accompagnés d'une indication de décision d'analyse, ainsi que des paramètres Prₙ relatifs à l'analyse harmonique et au signal d'excitation CELP.

D'une manière générale, on indique que l'indication de décision d'analyse correspond à la valeur de choix d'analyse dₙ(n) telle que mentionnée précédemment dans la description. En ce qui concerne les paramètres de filtrage LPC, on indique que ceux-ci correspondent à des paramètres spécifiques, conformément au mode de mise en oeuvre du procédé de codage objet de la présente invention, ainsi qu'il sera décrit ci-après dans la description.

Sur la figure 3, on a également représenté, dans le dispositif de codage selon l'invention, l'existence d'un filtre adaptatif en fonction de la valeur du paramètre de stationnarité, ce filtre adaptatif portant la référence 1E. Ce filtre adaptatif 1E reçoit bien entendu le signal numérique d'origine, noté sₙ₍ₜ₎, c'est-à-dire le bloc courant Bₙ. Le filtre 1E utilise les paramètres de filtrage LPC afin de calculer le signal résiduel qui va ensuite être codé par le module 1F. Ces paramètres LPC, ainsi que l'indication de décision de filtrage constituent une partie du signal codé qui est transmis au décodeur.

En outre, ainsi que représenté sur la figure 3, le dispositif de codage objet de la présente invention comprend un moyen de codage, portant la référence 1F, d'un signal résidu de codage non transmis, le signal résidu de codage, désigné par resₙ₍ₜ₎ est directement disponible en sortie du filtre adaptatif 1E, ce signal étant ainsi délivré à l'entrée avec le signal numérique audiofréquence au module de codage du signal résidu de codage non transmis, pour engendrer un signal de résidu de synthèse, res_synₙ(t).

Un module de filtrage inverse, portant la référence 1G, reçoit le signal de résidu de synthèse et permet de délivrer un signal de synthèse référencé s_synₙ₍ₜ₎.

Un module de mémorisation 1H reçoit le signal de synthèse précité s_synₙ₍ₜ₎ pour délivrer le signal de synthèse précité pour le bloc antérieur au bloc courant Bₙ, le signal de synthèse ainsi obtenu étant désigné par s_synₙ₋₁(t). Ce signal de synthèse est délivré au filtre d'analyse LPC *"arrière"* portant la référence 1B sur la figure 3 précitée.

Le dispositif de codage, objet de la présente invention, tel que représenté en figure 3, permet d'effectuer un codage du signal numérique audiofréquence sur le signal numérique audiofréquence précité à partir du filtre LPC "*avant*" pour les zones non-stationnaires et sur le signal de synthèse précité s_synₙ₋₁(t) à partir du filtre LPC *"arrière"* 1B pour les zones stationnaires, ainsi qu'il sera décrit ci-après.

Ainsi qu'on l'observera sur la figure 3 précitée, le dispositif objet de l'invention comporte dans ce but, pour chaque bloc LPC courant Bₙ, un module de calcul 1C du degré de stationnarité du signal numérique audiofréquence selon un paramètre de stationnarité dont la valeur est comprise entre une valeur de stationnarité maximale et une valeur de stationnarité minimale. Bien entendu, le paramètre de stationnarité est le paramètre STAT(n) précédemment décrit dans la description conformément au procédé de codage objet de la présente invention. Les valeurs de stationnarité maximale et minimale sont également définies précédemment.

Ainsi qu'on l'a représenté en outre en figure 3, le dispositif de codage objet de l'invention comprend un module, noté 1D₁, d'établissement à partir du paramètre de stationnarité précité STAT(n) d'une fonction de décision et d'une valeur de choix d'analyse LPC, la fonction de décision étant notée Dₙ ainsi que mentionné précédemment dans la description, et la valeur de choix d'analyse LPC étant bien entendu et correspondant à la valeur de choix d'analyse LPC notée dₙ(n) précédemment décrite dans la description. On rappelle que la valeur de choix d'analyse dₙ(n) peut prendre les valeurs 0 ou 1, valeurs logiques, lesquelles correspondent à la valeur symbolique de choix d'analyse *"fwd"* et *"bwd"* pour l'analyse LPC *"avant"* et "arrière" respectivement.

On comprend en particulier qu'en ce qui concerne le moyen d'établissement de la fonction de décision Dₙ, celle-ci correspond à une réalisation logicielle par exemple, telle que décrite précédemment en liaison avec la figure 2f. En outre, le dispositif de codage selon l'invention tel que représenté en figure 3 comprend un module de discrimination d'analyse de filtrage LPC, noté 1D₂, ce module recevant la valeur de choix d'analyse dₙ(n) et permettant de délivrer, pour le bloc LPC courant Bₙ la valeur des paramètres de filtrage LPC *"arrière"* respectivement *"avant"* en fonction de la valeur de choix d'analyse précitée. On comprend bien sûr que les paramètres d'analyse de filtrage LPC "*arrière*" ainsi que les paramètres de filtrage d'analyse LPC "*avant*" sont bien entendu disponibles sous forme numérique au niveau des filtres portant la référence 1B et 1A respectivement sur la figure 3. Ces paramètres sont désignés respectivement Afₙ(z) pour les paramètres d'analyse de filtrage LPC *"avant"* en ce qui concerne le filtre d'analyse LPC "*avant*", portant la référence 1A, et par Abₙ(z) pour les paramètres d'analyse LPC *"arrière"* en ce qui concerne le filtre d'analyse LPC *"arrière"* portant la référence 1B. Ces paramètres sont délivrés au module 1D₁ et au module 1D₂ respectivement.

En ce qui concerne la réalisation matérielle du module de discrimination 1D₂, on indique que celui-ci peut par exemple, dans un mode de réalisation non limitatif, consister en deux zones mémoires distinctes permettant la mémorisation des paramètres de filtrage Afₙ(z) et Abₙ(z) respectivement, la valeur de choix d'analyse dₙ(n) en fonction de sa valeur actuelle logique, 0 ou 1, permettant l'adressage en lecture des valeurs de paramètres de filtrage mémorisés par le module 1D₂ par exemple et la transmission de ces paramètres de filtrage par ce dernier.

Enfin, ainsi que représenté sur la figure 3, on indique que le dispositif de codage conforme à l'objet de la présente invention, pour la réalisation du filtre adaptatif en fonction de la valeur de stationnarité portant la référence 1E, peut être réalisé par un élément de filtrage dont la fonction de transfert, notée A(z), est établie à partir des valeurs de paramètres de filtrage délivrés par le module de discrimination 1D₂ précédemment mentionné.

On comprend ainsi que le module de filtrage adaptatif 1E peut être réalisé par un filtre à coefficients ajustables, à la valeur des coefficients de ce dernier étant affectées les valeurs de paramètres de filtrage délivrées par le module de discrimination 1D₂ précédemment mentionné. Le filtrage réalisé par le module 1E est ainsi de type adaptatif en fonction du degré de stationnarité du signal numérique audiofréquence à coder. Le module 1E délivre ainsi, à partir du signal numérique audiofréquence d'origine sₙ₍ₜ₎, le signal résidu de filtrage LPC désigné par resₙ(t) au module de codage du résidu 1F, lequel permet alors de délivrer le signal résidu de synthèse LPC désigné par res_synₙ(t).

Enfin, le module 1G est un module de filtrage dont la fonction de transfert est l'inverse de la fonction de transfert du module 1E obtenue à partir des paramètres mémorisés de cette dernière. Il reçoit le signal de résidu de synthèse LPC res_synₙ(t) délivré par le module de codage du résidu de codage délivré par le module 1F. On comprend ainsi que le codage du signal numérique audiofréquence sₙ(t) est effectué au niveau du module 1E grâce à l'analyse LPC *"avant",* respectivement *"arrière"* réalisée par les filtres d'analyse LPC *"avant"* 1A et d'analyse LPC *"arrière"* 1B, le signal codé s_cₙ(t) consistant en la transmission des paramètres de filtrage LPC *"avant"* lorsque la valeur de choix d'analyse dₙ(n) a pour valeur symbolique *"fwd"* ainsi que l'indication du choix d'analyse, c'est-à-dire de la valeur du choix d'analyse précédemment citée. Ce mode opératoire permet d'effectuer le codage du signal numérique audiofréquence et de privilégier le maintien dans l'un des modes de filtrage LPC *"avant",* respectivement *"arrière",* en fonction du degré de stationnarité du signal numérique et de limiter en outre le nombre de basculements de l'un à l'autre des modes de filtrage considérés.

Un dispositif de décodage d'un signal numérique audiofréquence codé en double analyse sur critère de choix d'analyse LPC *"avant",* respectivement *"arrière",* en un signal codé transmis conformément au procédé de codage objet de la présente invention, et grâce à la mise en oeuvre d'un dispositif de codage tel que représenté en figure 3 par exemple, sera maintenant décrit en liaison avec la figure 4.

D'une manière générale, on indique que le signal codé transmis s_cₙ(t) consiste pour chaque bloc d'analyse LPC en la valeur de choix d'analyse précitée et, dans le cas où la valeur de choix d'analyse correspond pour le bloc d'analyse LPC considéré à une analyse LPC "*avant*", en les paramètres de filtrage LPC *"avant"* ainsi que les paramètres de codage du résidu de filtrage LPC, paramètres Prₙ, c'est-à-dire du signal resₙ(t) en un signal résidu de synthèse res_syn(t) par le module de codage du résidu 1F.

Ainsi que représenté sur la figure 4, on indique que le dispositif de décodage comporte au moins un module de synthèse, référencé 2A, du signal résidu de filtrage recevant les paramètres de codage du résidu LPC délivré par le module 1F. Le module 2A décode les paramètres de codage fournis par le module 1F et délivre en conséquence un signal de résidu de synthèse, lequel est référencé sur la figure 4 res_synₙ(t).

Le dispositif de décodage tel que représenté en figure 4 comporte également un module, portant la référence 2B, de filtrage inverse adaptatif en fonction du degré de stationnarité, recevant le signal de résidu de synthèse précédemment cité, délivré par le module 2A, et permettant d'engendrer un signal de synthèse s_synₙ(t) représentatif du signal numérique audiofréquence, ce signal constituant en fait le signal décodé.

On comprend bien sûr que le module de filtrage inverse 2B met en oeuvre les paramètres de filtrage reçus par le décodeur du fait de la transmission, soit les paramètres d'analyse LPC "*avant*" lorsque ceux-ci sont transmis et que la décision d'analyse correspond à une analyse LPC "*avant*" ou, au contraire, les paramètres d'analyse de filtrage *"arrière"* ainsi qu'il sera décrit ci-après.

Dans ce but, le dispositif de décodage objet de la présente invention comporte bien entendu un module de filtrage LPC *"arrière",* portant la référence 2D, recevant le signal de synthèse, c'est-à-dire le signal référencé s_synₙ(t) pour le bloc LPC antérieur au bloc LPC courant, ce signal de synthèse étant ainsi référencé s_synₙ₋₁(t) sur la figure 4. On comprend dans ce but que le signal de synthèse relatif au bloc courant Bₙ et référencé s_synₙ(t) peut alors être délivré au module de filtrage LPC *"arrière"* 2D par l'intermédiaire d'un module de mémorisation, portant la référence 2E, permettant en fait, par un adressage en lecture adaptée, de décaler la lecture du signal de synthèse à celle correspondant au bloc précédant le bloc courant Bₙ.

Enfin, et pour assurer le mode opératoire précité, le dispositif de décodage objet de la présente invention, tel que représenté en figure 4, comprend enfin un module discriminateur portant la référence 2C, permettant d'effectuer une discrimination de l'analyse LPC *"avant",* respectivement *"arrière".* Le module 2C reçoit, d'une part, pour commande de discrimination, la valeur de choix d'analyse reçue, c'est-à-dire la valeur dₙ(n), et, d'autre part, les paramètres de filtrage LPC "*avant*", c'est-à-dire les paramètres Afₙ(z) transmis, ainsi que les paramètres de filtrage LPC *"arrière"* Abₙ(z) obtenus au moyen du module 2D. Le module 2C permet ainsi de délivrer, en fonction de la valeur de choix d'analyse, c'est-à-dire de la valeur dₙ(n), soit les paramètres de filtrage LPC *"avant"* Afₙ(z), soit les paramètres de filtrage LPC *"arrière"* Abₙ(z) au module de filtrage inverse adaptatif 2B en fonction du degré de stationnarité.

En ce qui concerne les modes de réalisation matérielle des modules 2C et 2B, on indique que ceux-ci peuvent simplement consister en des modules sensiblement identiques aux modules 1D₂ et 1E ou, plus particulièrement, 1G de la figure 3.

En ce qui concerne la réalisation effective d'un dispositif de codage conforme à l'objet de la présente invention, permettant la mise en oeuvre du procédé tel que décrit précédemment dans la description, deux modes de réalisation spécifiques ont été réalisés.

### * codeur de type CELP en bande téléphonique, selon extension haut débit de la norme UIT-T à 8 kb/s :

Le codeur proprement dit consistait en un codeur en bande téléphonique de 300 à 3400 Hz, à un débit de 12 kb/s de type CELP. Les trames étaient constituées sur une durée de 10 ms pour une excitation fournie par des dictionnaire algébriques selon la technique dite ACELP précédemment mentionnée dans la description.

L'analyse LPC "*avant*" était une analyse d'ordre 10 et l'analyse LPC *"arrière"* une analyse d'ordre 30 tous les 80 échantillons.

Une séparation pour le codage du résidu en deux sous-blocs de 40 échantillons a été réalisée. Chaque bloc Bₙ comportait 80 échantillons.

### Adaptation du paramètre de stationnarité STAT(n)

Le paramètre de stationnarité précité varie entre deux valeurs extrêmes 0 et 100, les valeurs STATₘ et STAT_{M} précitées.

Les fonctions d'adaptation précédemment décrites dans la description, et en particulier les fonctions fₐ(N_BWD) et f_{b}(N_BWD) étaient telles que : Dans ces relations, x = DGfb.

En ce qui concerne la fonction fᵣ permettant d'établir la valeur d'affinage ΔS précédemment mentionnée dans la description, celle-ci est une fonction en escalier de la variable x, avec x = Gpb - Gpf et ΔS = fᵣ(x) et ayant pour valeur :

L'affinage de STAT(n) est en outre soumis aux conditions suivantes évoquées précédemment en relation avec la figure 2c :
Si ΔS > 0 :
Si STAT*(n) < STATᵢ STAT(n) = STAT*(n) + ΔS
Sinon STAT(n) = STAT*(n)
Sinon :
STAT(n) = STAT*(n)
avec STATᵢ = 40,6.

Les autres conditions de test référencées 1121d, 1121c et 1121f sur la figure 2c n'ont pas été utilisées dans ce mode de réalisation.

### Adaptation des seuils de décision

En ce qui concerne les seuils de décision :
S_PRED est adapté de la manière suivante :
S_PRED(n) = 0,03.STAT(n) + 1,0
S_PRED ∈[S_PREDₘ, S_PRED_{M}], S_PREDₘ = 1,03 et S_PRED_{M} = 4 ;
Le seuil S_LSP_L est adapté à l'aide de la fonction en escalier suivante : La valeur du seuil S_STAT utilisée en cas de stationnarité des filtres LPC mesurée à l'aide du seuil S_LSP_L a été fixée à 4,0 dB.
Le seuil S_LSP_H n'a pas été utilisé dans ce mode de réalisation.
La valeur du seuil G₁ a été fixée à OdB.
En ce qui concerne la valeur d'énergie caractérisant une trame de silence ENER_SIL, cette valeur a été fixée à 40 dB mesurée sur les 80 échantillons s(i) du bloc courant Bₙ :

En ce qui concerne la valeur du seuil S_{FWD} mentionné précédemment et destiné à limiter encore plus le risque de basculement en imposant le mode de filtrage LPC "*avant*" lorsque la valeur STAT(n) est inférieure à ce seuil, cette valeur S_{FWD} a été fixée à 40,6.

### * Une deuxième réalisation d'un codeur de type CELP en bande élargie à deux sous-bandes 16/24/32 kb/s a été réalisée dans les conditions ci-après :

- codeur en bande élargie de 0 à 7000 Hz en deux sous-bandes. Une bande principale était codée avec la technique CELP, trame de 120 échantillons, excitation créée par les dictionnaires algébriques, et transmission de certaines caractéristiques d'énergie et de spectre d'une bande hôte comprise entre 6000 Hz et 7000 Hz.
- analyse LPC "*avant*" à 14 coefficients et analyse LPC "*arrière*" à 50 coefficients tous les 120 échantillons. En mode d'analyse LPC "*avant*", séparation en deux sous-blocs LPC de 60 échantillons, le filtre utilisé pour le premier sous-bloc étant interpolé à partir du filtre courant et du filtre précédent.

### Calcul du paramètre de stationnarité STAT(n)

Dans ce mode de réalisation, le paramètre de stationnarité précité varie entre les deux valeurs extrêmes 0 et 120, les valeurs STATₘ et STAT_{M} précitées.

En ce qui concerne l'adaptation de la valeur du paramètre de stationnarité STAT(n), les valeurs des fonctions fₐ(N_BWD) et f_{c}(N_BWD) sont telles que :

En ce qui concerne la fonction fᵣ permettant d'établir la valeur d'affinage ΔS précédemment mentionnée dans la description, celle-ci est une fonction en escalier de la variable x, avec x = Gpb/Gpf et ΔS = fᵣ(x) et ayant pour valeur :

L'affinage de STAT(n) est en outre soumis aux conditions suivantes évoquées précédemment en relation avec la figure 2c :
Si ΔS > 0 :
Si Gpb > Si
Si STAT*(n) < STATᵢ STAT(n) = STAT*(n) + ΔS
Sinon STAT(n) = STAT*(n)
Sinon STAT(n) = STAT*(n)
Sinon :
Si STAT*(n) < STATᵢ STAT(n) = STAT*(n) + ΔS
Sinon STAT(n) = STAT*(n)
avec STATᵢ = 80, Sᵢ = 0dB.

Les autres conditions de test référencées 1121h et 1121d de la figure 2c n'ont pas été utilisées dans ce mode de réalisation.

### Adaptation des seuils de décision

En ce qui concerne les seuils de décision :
S_PRED est adapté de la manière suivante :
S_PRED(n) = 0,03.STAT(n) - 0,5 borné dans l'intervalle
[S_PREDₘ, S_PRED_{M}],
avec S_PREDₘ = 0,5 et S_PRED_{M} = 2,5.
Le seuil S_LSP_L est adapté à l'aide de la fonction en escalier suivante : Le seuil S_LSP_H est adapté à l'aide de la fonction en escalier suivante : La valeur du seuil S_TRANS utilisée en cas de transition des filtres LPC mesurée à l'aide du seuil S_LSP_H a été fixée à 0 dB.
La valeur du seuil S_STAT utilisée en cas de stationnarité des filtres LPC mesurée à l'aide du seuil S_LSP_L a été fixée à 2,5 dB.
La valeur du seuil G₁ a été fixée à 0dB.
En ce qui concerne la valeur d'énergie caractérisant une trame de silence ENER_SIL, cette valeur a été fixée à 50 dB mesurée sur les 120 échantillons s(i) du bloc courant Bₙ :

En ce qui concerne la valeur du seuil S_{FWD} mentionné précédemment et destiné à limiter encore plus le risque de basculement en imposant le mode de filtrage LPC "*avant*" lorsque la valeur STAT(n) est inférieure à ce seuil, cette valeur S_{FWD} a été fixée à 60.

## Revendications

1. Procédé de codage d'un signal numérique audiofréquence par double analyse sur critère de choix d'analyse LPC "*avant*" respectivement *"arrière"* en un signal codé consistant en des paramètres de filtrage LPC accompagnés d'une information de décision d'analyse, transmis, et en un signal résidu de codage, non transmis, ledit signal numérique audiofréquence étant subdivisé en trames, succession de blocs d'un nombre déterminé d'échantillons, le codage dudit signal numérique audiofréquence étant effectué sur ce signal à partir d'un filtrage LPC *"avant"* pour les zones non stationnaires respectivement sur un signal de synthèse, obtenu à partir dudit signal résidu de codage, à partir d'un filtrage LPC "*arrière*" pour les zones stationnaires, ledit critère de choix consistant, sur chaque bloc courant de ladite succession de blocs courants constituant une trame courante :
- à déterminer le degré de stationnarité (STAT(n)) du signal numérique audiofréquence selon un paramètre de stationnarité, dont la valeur est comprise entre une valeur de stationnarité maximale et une valeur de stationnarité minimale ;
- à établir une valeur de choix d'analyse (dₙ(n)), en appliquant une fonction de décision adaptative dₙ audit paramètre de stationnarité ;
- à appliquer ladite valeur de choix d'analyse au filtrage LPC pour effectuer le codage dudit signal numérique audiofréquence par filtrage LPC "*avant*" pour les zones non stationnaires sur ledit signal numérique audiofréquence, respectivement par filtrage LPC "*arrière*" pour les zones stationnaires sur ledit signal de synthèse, ce qui permet de privilégier le maintien dans l'un des modes de filtrage LPC "*avant*" respectivement *"arrière"* en liaison avec le degré de stationnarité du signal numérique audiofréquence et de limiter le nombre de basculements de l'un à l'autre des modes de filtrage et réciproquement.

2. Procédé selon la revendication 1, **caractérisé en ce que** ladite fonction de décision est une fonction adaptative, actualisée pour chaque bloc courant à partir du paramètre de stationnarité, ladite actualisation de la fonction adaptative permettant de privilégier le maintien dans l'un des modes de filtrage LPC "*avant*" respectivement *"arrière",* en fonction du degré de stationnarité du signal numérique audiofréquence et de limiter ainsi le nombre de basculements de l'un à l'autre des modes de filtrage et réciproquement.

3. Procédé selon l'une des revendications 1 ou 2, **caractérisé en ce que** ladite valeur de choix d'analyse établie à partir de ladite fonction de décision correspond à une valeur de priorité de mode de filtrage LPC "*avant*" et à une valeur de priorité de mode de filtrage LPC *"arrière"* respectivement.

4. Procédé selon l'une des revendications 1 à 3, **caractérisé en ce que** l'étape consistant à déterminer le degré de stationnarité de chaque bloc courant dudit signal numérique audiofréquence consiste, à partir d'une valeur arbitraire de départ dudit paramètre de stationnarité :
- à calculer pour ledit bloc courant une valeur de paramètre de stationnarité intermédiaire, fonction d'un nombre déterminé de valeurs de choix d'analyse, obtenues pour différents blocs successifs antérieurs audit bloc courant de ladite succession de blocs, et de la valeur du paramètre de stationnarité du bloc précédant ledit bloc courant ;
- à affiner ladite valeur de paramètre de stationnarité intermédiaire en fonction de la valeur des gains de prédiction des filtrages LPC *"avant"* et *"arrière"* de la trame précédant ladite trame courante.

5. Procédé selon la revendication 4, **caractérisé en ce que** l'étape consistant, pour chaque bloc courant, à calculer une valeur de paramètre de stationnarité intermédiaire consiste :
- à discriminer le mode d'analyse LPC "*avant*" ou LPC *"arrière"* du bloc précédant ledit bloc courant ; et
- pour tout bloc précédent analysé en mode d'analyse LPC *"arrière"* :
· à déterminer le nombre de trames antérieures analysées consécutivement en mode d'analyse LPC *"arrière",*
· à comparer, sur critère de comparaison de supériorité, ledit nombre de trames antérieures à une première valeur arbitraire représentative d'un nombre de trames successives analysées en mode LPC *"arrière",* et sur réponse positive à cette comparaison de supériorité,
·· attribuer à ladite valeur de paramètre de stationnarité intermédiaire la valeur du paramètre de stationnarité du bloc précédant ledit bloc courant, augmentée d'une valeur déterminée fonction de ladite première valeur arbitraire, et sur réponse négative à cette comparaison de supériorité,
·· attribuer à ladite valeur de paramètre de stationnarité intermédiaire la valeur du paramètre de stationnarité du bloc précédant ledit bloc courant, et
- pour tout bloc précédent analysé en mode d'analyse LPC "*avant*",
· à déterminer sur critère de test l'occurrence d'une transition du mode d'analyse LPC "*arrière*" en mode d'analyse LPC "*avant*" entre le bloc antérieur au bloc précédent et ce bloc précédent, et sur réponse positive audit test d'occurrence,
· à comparer, sur critère de comparaison d'infériorité, ledit nombre de trames antérieures à une deuxième valeur arbitraire représentative d'un nombre de trames successives analysées en mode LPC "*arrière*" précédant ledit bloc précédent, et sur réponse positive à cette comparaison d'infériorité,
·· attribuer à ladite valeur de paramètre de stationnarité intermédiaire la valeur du paramètre de stationnarité du bloc précédant ledit bloc courant diminuée d'une valeur déterminée fonction de ladite deuxième valeur arbitraire, et sur réponse négative à ladite comparaison d'infériorité,
·· attribuer à ladite valeur de paramètre de stationnarité intermédiaire la valeur de paramètre de stationnarité du bloc précédent.

6. Procédé selon la revendication 4 ou 5, **caractérisé en ce que** l'étape consistant pour chaque bloc courant à affiner ladite valeur de paramètre de stationnarité intermédiaire consiste :
- à discriminer les gains de prédiction du filtrage LPC *"avant"* et du filtrage LPC "*arrière*" ;
- à modifier la valeur du paramètre de stationnarité intermédiaire d'une valeur d'affinage fonction de la valeur relative des gains de prédiction du filtrage LPC "*avant*" et "*arrière*", la modification, augmentation ou diminution, de la valeur du paramètre de stationnarité intermédiaire étant proportionnelle à ladite valeur d'affinage.

7. Procédé selon la revendication 6, **caractérisé en ce que** l'étape d'augmentation proportionnelle à ladite valeur d'affinage de la valeur du paramètre de stationnarité intermédiaire est en outre soumise à une condition de supériorité de ladite valeur de gain de filtrage LPC *"arrière"* par rapport à une première valeur positive déterminée et à une condition d'infériorité de la valeur dudit paramètre de stationnarité intermédiaire par rapport à une deuxième valeur positive déterminée.

8. Procédé selon la revendication 6 ou 7, **caractérisé en ce que** l'étape de diminution proportionnelle à ladite valeur d'affinage de la valeur du paramètre de stationnarité intermédiaire est en outre soumise à une condition d'infériorité de ladite valeur de gain de filtrage LPC "*arrière*" par rapport à une troisième valeur positive déterminée et à une condition de supériorité de la valeur dudit paramètre de stationnarité intermédiaire par rapport à une quatrième valeur positive déterminée.

9. Procédé selon l'une des revendications 6 à 8, **caractérisé en ce que** ladite valeur relative des gains de prédiction du filtrage LPC *"avant"* et *"arrière"* consiste en le rapport ou la différence des gains de prédiction du filtrage LPC "*avant*" et "*arrière*".

10. Procédé selon l'une des revendications 1 à 3, **caractérisé en ce que** celui-ci consiste en outre, pour chaque bloc courant successif :
- à déterminer l'énergie moyenne dudit signal numérique audiofréquence,
- à comparer, sur critère de comparaison d'infériorité, ladite énergie moyenne à une valeur de seuil déterminée représentative d'une trame de silence, et en réponse positive à ladite comparaison d'infériorité,
- à attribuer audit paramètre de stationnarité du bloc courant la valeur du paramètre de stationnarité du bloc précédent.

11. Procédé selon l'une des revendications 2 à 10, **caractérisé en ce que**, pour un degré de stationnarité représenté par un paramètre de stationnarité compris entre une valeur minimale et une valeur maximale, ladite valeur minimale représentant le degré de stationnarité d'un signal numérique sensiblement non stationnaire et ladite valeur maximale représentant le degré de stationnarité d'un signal sensiblement stationnaire, ladite fonction adaptative constituant la fonction de décision est une fonction croissante de la valeur de priorité du mode de filtrage LPC *"arrière"* en raison du degré croissant de stationnarité dudit signal numérique.

12. Dispositif de codage d'un signal numérique audiofréquence par double analyse sur critère de choix d'analyse LPC *"avant"* respectivement *"arrière"* en un signal codé transmis, ce signal numérique étant subdivisé en trames constituées par des blocs successifs comportant un nombre déterminé d'échantillons, ce dispositif comportant un filtre d'analyse LPC *"avant"* et un filtre LPC *"arrière"* permettant de délivrer un signal codé transmis consistant en des paramètres de filtrage LPC accompagnés d'une indication de décision d'analyse et un moyen de codage d'un signal résidu de codage, non transmis, permettant d'engendrer un signal de résidu de synthèse, le codage dudit signal numérique audiofréquence étant effectué sur ce signal numérique audiofréquence à partir du filtre LPC "*avant*" pour les zones non-stationnaires et sur ce signal de synthèse, respectivement à partir du filtre LPC *"arrière"* pour les zones stationnaires, ce dispositif comportant en outre, pour chaque bloc LPC courant :
- des moyens de calcul du degré de stationnarité (STAT(n)) du signal numérique audiofréquence, selon un paramètre de stationnarité dont la valeur est comprise entre une valeur de stationnarité maximale et une valeur de stationnarité minimale ;
- des moyens d'établissement, à partir du paramètre de stationnarité, d'une fonction de décision adaptive ou permettant d'établir une valeur de choix d'analyse LPC (dₙ(n)) ;
- des moyens de discrimination d'analyse LPC recevant ladite valeur de choix d'analyse et permettant de délivrer, pour ledit bloc LPC courant, la valeur des paramètres de filtrage LPC *"arrière"* respectivement *"avant"* en fonction de ladite valeur de choix d'analyse ;
- des moyens de filtrage adaptatif en fonction du degré de stationnarité recevant ledit signal numérique audiofréquence et la valeur des paramètres de filtrage LPC *"avant"* respectivement *"arrière"* en fonction de ladite valeur de choix d'analyse et délivrant le signal résidu de codage audit moyen de codage du signal résidu de codage, ce qui permet d'effectuer le codage du signal numérique audiofréquence et de privilégier le maintien dans l'un des modes de filtrage LPC *"avant"* respectivement *"arrière"* en liaison avec le degré de stationnarité du signal numérique et de limiter le nombre de basculements de l'un à l'autre des modes de filtrage et réciproquement.

13. Dispositif de codage selon la revendication 12, **caractérisé en ce que** ledit signal codé transmis consiste, pour chaque bloc d'analyse LPC, en :
- ladite valeur d'analyse,
et dans le cas où la valeur de choix d'analyse correspond pour bloc d'analyse LPC considéré, à une analyse LPC "*avant*" ;
- les paramètres de filtrage LPC "*avant*".

14. Dispositif de décodage d'un signal numérique audiofréquence codé par double analyse par critère de choix d'analyse LPC *"avant"* respectivement *"arrière"* par un dispositif de codage selon l'une des revendications 12 et 13, en un signal codé transmis consistant en des paramètres de filtrage LPC accompagnés d'une valeur de décision d'analyse, ledit signal codé transmis consistant pour chaque bloc d'analyse LPC en ladite valeur de choix d'analyse et correspondant pour un bloc d'analyse LPC considéré à une analyse LPC "*avant*" en des paramètres de filtrage LPC *"avant"* et pour un bloc d'analyse LPC considéré à une analyse "*arrièr*e" en des paramètres de filtrage LPC "*arrière*" , ledit dispositif de décodage comportant au moins :
- des moyens de synthèse du signal résidu de filtrage recevant lesdits paramètres de codage du résidu LPC et délivrant un signal de résidu de synthèse,
- des moyens de filtrage inverse adaptatifs en fonction du degré de stationnarité, recevant le signal de résidu de synthèse et permettant d'engendrer un signal de synthèse représentatif dudit signal numérique audiofréquence et constituant le signal décodé,
- des moyens d'analyse LPC *"arrière"* recevant ledit signal de synthèse et permettant d'engendrer des paramètres de filtrage LPC "*arrière*",
- des moyens discriminateurs d'analyse LPC *"avant"* respectivement *"arrière"* recevant, d'une part, pour commande de discrimination ladite valeur de choix d'analyse et, d'autre part, les paramètres de filtrage LPC *"avant"* et les paramètres de filtrage LPC *"arrière"* et permettant de délivrer en fonction de ladite valeur de choix d'analyse, soit les paramètres de filtrage LPC *"avant",* soit les paramètres de filtrage LPC "*arrière*" auxdits moyens de filtrage inverse adaptatifs en fonction du degré de stationnarité.

## Patentansprüche

1. Verfahren zur Codierung eines digitalen Tonfrequenzsignals durch Doppelanalyse aufgrund eines "vorauslaufenden" bzw. "nachlaufenden" LPC-Analyseauswahlkriteriums an einem gesendeten codierten Signal, bestehend aus LPC-Glättungsparametern, die von einer Information der Analyseentscheidung begleitet werden, und an einem nicht gesendeten Rückstandssignal der Codierung, wobei das digitale Tonfrequenzsignal in Raster unterteilt ist, einer Folge von Blökken in einer aus Proben bestimmten Anzahl, wobei die Codierung des digitalen Tonfrequenzsignals ausgeführt wird an diesem Signal ausgehend von einer "vorauslaufenden" LPC-Glättung für die nicht-stationären Zonen bzw. an einem Synthesesignal, das aus dem Rückstandssignal der Codierung erhalten wird, ausgehend von einer "nachlaufenden" LPC-Glättung für die stationären Zonen, wobei das Auswahlkriterium an jedem laufenden Block der Folge von ein laufendes Raster bildenden laufenden Blöcke darin besteht:
- den Grad eines stationären Zustands (STAT(n)) des digitalen Tonfrequenzsignals gemäß einem Parameter des stationären Zustands zu bestimmen, wobei der Wert zwischen einem maximalen Wert des stationären Zustands und einem minimalen Wert des stationären Zustands liegt;
- einen Analyseauswahlwert (dₙ(n)) unter Verwendung einer anpassungsfähigen Entscheidungsfunktion Dn an den besagten Parameter des stationären Zustands zu bilden;
- den Analyseauswahlwert auf die LPC-Glättung anzuwenden, um die Codierung des digitalen Tonfrequenzsignals durch eine "vorauslaufende" LPC-Glättung für die nicht stationären Zonen auf dem digitalen Tonfrequenzsignal bzw. durch eine "nachlaufende" LPC-Glättung für die stationären Zonen auf dem Synthesesignal zu bewirken, was erlaubt, die Konstanz in einem der "vorauslaufenden" bzw. "nachlaufenden" LPC-Glättungsmodi in Verbindung mit dem Grad des stationären Zustands des digitalen Tonfrequenzsignals zu privilegieren und die Anzahl von Umschaltungen von einem zum anderen der Glättungsmodi und umgekehrt zu begrenzen.

2. Verfahren nach Anspruch 1, **dadurch gekennzeichnet, daß** die Entscheidungsfunktion eine anpassungsfähige Funktion ist, die für jeden laufenden Block ausgehend von dem Parameter des stationären Zustands aktualisiert wird, wobei die Aktualisierung der anpassungsfähigen Funktion erlaubt, die Konstanz in den "vorauslaufenden" bzw. "nachlaufenden" LPC-Glättungsmodi in Abhängigkeit vom Grad des stationären Zustands des digitalen Tonfrequenzsignals zu privilegieren und so die Anzahl der Umschaltungen von dem einen zum anderen der Glättungsmodi und umgekehrt zu begrenzen.

3. Verfahren nach einem der Ansprüche 1 oder 2, **dadurch gekennzeichnet, daß** der Analyseauswahlwert, der ausgehend von der Entscheidungsfunktion gebildet wird, mit einem Prioritätswert des "vorauslaufenden" LPC-Glättungsmodus bzw. einem Prioritätswert des "nachlaufenden" LPC-Glättungsmodus korrespondiert.

4. Verfahren nach einem der Ansprüche 1 bis 3, **dadurch gekennzeichnet, daß** der Schritt, der daraus besteht, den Grad des stationären Zustands jedes laufenden Blocks des digitalen Tonfrenquenzsignals zu bestimmen, ausgehend von einem willkürlichen Ausgangswert des Parameters des stationären Zustandes, darin besteht:
- für den laufenden Block einen Zwischenwert des Parameters des stationären Zustandes in Abhängigkeit von einer bestimmten Anzahl von Analyseauswahlwerten, die für verschiedene aufeinanderfolgende Blöcke, die dem besagten laufenden Block der Folge von Blöcken vorausgehen, erhalten werden, und aus dem Wert des Parameters des stationären Zustandes des dem laufenden Block vorhergehenden Blocks zu berechnen;
- den Zwischenwert des Parameters des stationären Zustandes in Abhängigkeit von dem Verhersage-Verstärkungswert der "vorauslaufenden" und "nachlaufenden" LPC-Glättungen des dem laufenden Raster vorhergehenden Rasters zu verfeinern.

5. Verfahren nach Anspruch 4, **dadurch gekennzeichnet, daß** der Schritt, der darin besteht, für jeden laufenden Block einen Zwischenwert des Parameters des stationären Zustandes zu berechnen, darin besteht:
- den "vorauslaufenden" LPC- oder "nachlaufenden" LPC-Analysemodus des dem laufenden Block vorhergehenden Blocks zu diskriminieren; und
- für jeden analysierten vorhergehenden Block im "nachlaufenden" LPC-Analysemodus:
• die Anzahl von aufeinanderfolgenden, analysierten, vorausgehenden Rastern im "nachlaufenden" LPC-Analysemodus zu bestimmen,
•• aufgrund eines Überlegenheitsvergleichs die Anzahl der vorausgehenden Raster mit einem ersten willkürlichen Wert, der fiir eine Anzahl von analysierten aufeinanderfolgenden Rastern im "nachfolgenden" LPC-Modus repräsentativ ist, zu vergleichen und aufgrund einer positiven Antwort auf diesen Überlegenheitsvergleich dem Zwischenwert des Parameters des stationären Zustandes den Wert des Parameters des stationären Zustandes des dem laufenden Block vorhergehenden Blocks zuzuordnen, der um einen bestimmten Wert in Abhängigkeit von dem ersten willkürlichen Wert erhöht ist, und aufgrund einer negativen Antwort auf diesen Überlegenheitsvergleich,
•• den Zwischenwert des Parameters des stationären Zustandes dem Wert des Parameters des stationären Zustandes des dem laufenden Block vorhergehenden Blocks zuzuordnen, und
- für alle analysierten, vorhergehenden Blöcke im "vorauslaufenden" LPC-Analysemodus,
• aufgrund eines Testkriteriums des Vorkommens eines Übergangs von dem "nachlaufenden" LPC-Analysemodus zum "vorauslaufenden" LPC-Analysemodus zwischen dem Block, der dem vorausgehenden Block vorhergeht und dem vorausgehenden Block zu bestimmen, und aufgrund einer positiven Antwort auf den Vorkommenstest,
• aufgrund eines Kriteriums eines Unterlegenheitsvereleichs die Anzahl von vorausgehenden Rastern mit einem zweiten willkürlichen Wert zu vergleichen, der eine Anzahl von analysierten aufeinander folgenden Rastern im vorhergehenden "nachlaufenden" LPC-Modus des vorhergehenden Blocks repräsentiert, und aufgrund einer positiven Antwort auf diesen Unterlegenheitsvergleich,
•• dem Zwischenwert des Parameters des stationären Zustandes den Wert des Parameter des stationären Zustandes des dem laufenden Block vorhergehenden Block zuzuordnen, vermindert um einen bestimmten Wert in Abhängigkeit von dem zweiten willkürlichen Wert, und aufgrund einer negativen Antwort des Unterlegenheitsvergleichs,
•• den Zwischenwert des Parameters des stationären Zustandes dem Parameter des stationären Zustandes des vorhergehenden Blocks zuzuordnen.

6. Verfahren nach Anspruch 4 oder 5, **dadurch gekennzeichnet, daß** der Schritt, der für jeden laufenden Block darin besteht, den Zwischenwert des Parameters des stationären Zustandes zu verfeinern, darin besteht:
- die vorhergesagten Verstärkungen der "vorauslaufenden" LPC-Glättung und der "nachlaufenden" LPC-Glättung zu diskriminieren;
- den Zwischenwert des Parameters des stationären Zustandes in Abhängigkeit von dem Relativwert der vorhergesagten Verstärkungen der "vorauslaufenden" und "nachlaufenden" LPC-Glättung zu modifizieren, wobei die Modifikation, Vergrößerung oder Verkleinerung, des Zwischenwertes des Parameters des stationären Zustandes proportional zu dem Verfeinerungswert ist.

7. Verfahren nach Anspruch 6, **dadurch gekennzeichnet, daß** der Schritt einer proportionalen Vergrößerung des Verfeinerungswertes des Zwischenwertes des Parameters des stationären Zustandes femer einer Überlegenheitsbedingung des Verstärkungswertes der "nachlaufenden" LPC-Glättung in Bezug zu einem bestimmten ersten positiven Wert und einer Unterlegenheitsbedingung des Zwischenwertes des Parameters des stationären Zustandes in Bezug auf einen bestimmten zweiten positiven Wert unterzogen wird.

8. Verfahren nach Anspruch 6 oder 7, **dadurch gekennzeichnet, daß** der Schritt einer proportionalen Verkleinerung des Verfeinerungswertes des Zwischenwertes des Parameters des stationären Zustandes femer einer Unterlegenheitsbedingung des Verstärkungswertes der "nachlaufenden" LPC-Glättung in Bezug auf einen bestimmten dritten positiven Wert und einer Überlegenheitsbedingung des Zwischenwertes des Parameters des stationären Zustandes in Bezug auf einen bestimmten vierten positiven Wert unterzogen wird.

9. Verfahren nach einem der Ansprüche 6 bis 8, **dadurch gekennzeichnet, daß** der Relativwert der vorhergesagten Verstärkungen der "vorauslaufenden" und "nachlaufenden" LPC-Glättung aus der Beziehung oder der Differenz der vorhergesagten Verstärkungen der "vorauslaufenden" und "nachlaufenden" LPC-Glättung besteht.

10. Verfahren nach einem der Ansprüche 1 bis 3, **dadurch gekennzeichnet, daß** dieses ferner für jeden nachfolgenden laufenden Block darin besteht:
- eine mittlere Energie des digitalen Hochfrequenzsignals zu bestimmen,
- aufgrund eines Kriteriums eines Unterlegenheitsvergleichs die mittlere Energie mit einem bestimmten Schwellenwert, der für ein Ruheraster repräsentativ ist, zu vergleichen und bei positiver Antwort auf den Unterlegenheitsvergleich,
- dem Parameter des stationären Zustandes des laufenden Blocks den Wert des Parameters des stationären Zustandes des vorhergehenden Blocks zuzuordnen.

11. Verfahren nach einem der Ansprüche 2 bis 10, **dadurch gekennzeichnet, daß** für einen Grad des stationären Zustandes, der durch einen Parameter des stationären Zustandes dargestellt wird, der zwischen einem minimalen Wert und einem maximalen Wert liegt, der minimale Wert den Grad eines stationären Zustandes einem im wesentlichen nicht stationären digitalen Signals repräsentiert und der maximale Wert den Grad des stationären Zustandes eines im wesentlichen stationären Signals repräsentiert, wobei die anpassungsfähige Funktion, die die Entscheidungsfunktion bildet, eine steigende Funktion des Prioritätswertes des "nachlaufenden" LPC-Glättungsmodus im Verhältnis zum steigenden Grad des stationären Zustandes des digitalen Signals ist.

12. Vorrichtung zur Codierung eines digitalen Tonfrequenzsignals durch Doppelanalyse aufgrund eines Auswahlkriteriums einer "vorauslaufenden" bzw. "nachlaufenden" LPC-Analyse an einem gesendeten, codierten Signal, wobei dieses digitale Signal in Raster unterteilt ist, die durch aufeinanderfolgende Blöcke gebildet werden, mit einer aus Proben bestimmten Anzahl, wobei die Vorrichtung einen "vorauslaufenden" LPC-Analysefilter und einen "nachlaufenden" LPC-Filter aufweist, die erlauben, ein gesendetes codiertes Signal 2u liefern, das aus Parametern einer LPC-Glättung besteht, die mit einer Angabe zur Analyseentscheidung begleitet werden, und mit einer Einrichtung zur Codierung eines nicht gesendeten Rückstandssignals der Codierung, die erlaubt, ein synthetisches Rückstandssignal zu erzeugen, wobei die Codierung des digitalen Tonfrequenzsignals auf diesem digitalen Tonfrequenzsignal ausgehend von dem "vorauslaufenden" LPC-Filter für die nicht stationären Zonen bzw. auf dem Synthesesignal ausgehend von dem "nachlaufenden" LPC-Filter für die stationären Zonen bewirkt wird, wobei die Vorrichtung ferner für jeden laufenden LPC-Block aufweist:
- eine Einrichtung zur Berechnung des Grades eines stationären Zustandes (STAT(n)) des digitalen Tonfrequenzsignals gemäß einem Parameter des stationären Zustandes, dessen Wert zwischen einem maximalen Wert des stationären Zustandes und einem minimalen Wert des stationären Zustandes liegt;
- eine Einstelleinrichtung, ausgehend von einem Parameier eines stationären Zustandes, für eine anpassungsfähige Entscheidungsfunktion Dn, die erlaubt, einen Auswahlwert für eine LPC-Analyse (dₙ(n)) einzustellen ;
- eine Diskriminierungseinrichtung für die LPC-Analyse, die den Analyseauswahlwert und erlaubt, für den laufenden LPC-Block den Wert des Parameters der "nachlaufenden" bzw. "vorauslaufenden" LPC-Glättung als Funktion des Analyseauswahlwertes zu liefern;
- eine in Abhängigkeit vom Grad des stationären Zustandes anpassungsfähige Glättungseinrichtung, die das digitale Tonfreuquenzsignal und den Wert des Parameters der "vorauslaufenden" bzw. "nachlaufenden" LPC-Glättung als Funktion des Analyseauswahlwertes erhält und das Rückstandssignal der Codierung an die Codierungseinrichtung des Rückstandssignals der Codierung liefert, was erlaubt, die Codierung des digitalen Ton frequenzsignals zu bewirken und die Konstanz in einem der "vorauslaufenden" bzw. "nachlaufenden" LPC-Glättungsmodi in Verbindung mit dem Grad des stationären Zustands des digitalen Signals zu privilegieren und die Anzahl von Umschaltungen von einem zum anderen der Glättungsmodi und umgekehrt zu begrenzen.

13. Vorrichtung zur Codierung nach Anspruch 12, **dadurch gekennzeichnet, daß** das gesendete codierte Signal für jeden LPC-Analyseblock besteht aus:
- dem Analysewert,
und in dem Fall, in welchem der Auswahlwert der Analyse für den betreffenden LPC-Analyseblock mit einer "vorauslaufenden" LPC-Analyse korrespondiert;
- den Parametern der "vorauslaufenden" LPC-Glättung.

14. Vorrichtung zur Decodierung eines codierten digitalen Tonfrequenzsignals durch Doppelanalyse durch ein Analyseauswahlkriterium einer "vorauslaufenden" bzw. "nachlaufenden" LPC-Analyse durch eine Vorrichtung zur Codierung gemäß einem der Ansprüche 12 und 13 an einem gesendeten codierten Signal, das aus LPC-Glättungsparametem besteht, die von einem Entscheidungswert der Analyse begleitet werden, wobei das gesendete codierte Signal für jeden LPC-Analyseblock aus dem Analyseauswahlwert besteht und für einen betreffenden LPC-Analyseblock mit einer "vorauslaufenden" LPC-Analyse mit den "vorauslaufenden" LPC-Glättungsparametern und für einen betreffenden LPC-Analyseblock mit einer "nachlaufenden" Analyse mit den "nachlaufenden" LPC-Glättungsparametem korrespondiert, wobei die Vorrichtung der Decodierung wenigstens umfaßt:
- eine Syntheseeinrichtung des Rückstandssignals der Glättung, welche die Parameter der Codierung des LPC-Rückstands erhält und ein Synthese-Rückstandssignal liefert,
- eine in Abhängigkeit vom Grad des stationären Zustandes invers anpassungsfähige Glättungseinrichtung, die das synthetische Rückstandssignal erhält und erlaubt, ein Synthesesignal zu erzeugen, das dem digitalen Tonfrequenzsignal repräsentativ ist und das decodierte Signal bildet,
- eine "nachlaufende" LPC-Analyseeinrichtung, die das Synthesesignal erhält und erlaubt, Parameter der "nachlaufenden" LPC-Glättung zu erzeugen,
- eine Diskrimierungseinrichtung der "vorauslaufenden" bzw. "nachlaufenden" LPC-Analyse, die einerseits zur Steuerung der Diskriminierung den Analyseauswahlwert und andererseits die "vorauslaufenden" LPC-Glättungsparameter und die "nachlaufenden" LPC-Glättungsparameter erhält und erlaubt, in Abhängigkeit von dem Analyseauswahlwert sowohl die "vorauslaufenden" LPC-Glättungsparameter als auch die "nachlaufenden" LPC-Glättungsparameter an die invers anpassungsfähige Glättungseinrichtung in Abhängigkeit vom Grad des stationären Zustandes zu liefern.

## Claims

1. A method for encoding a digital audio signal by dual analysis according to a choice criterion of LPC *"forward'* and *"backward'* analysis respectively into a transmitted encoded signal consisting of LPC filtering parameters accompanied by analysis decision information, and into a residue encoding signal, not transmitted, said digital audio signal being subdivided into frames, a succession of blocks of a specified number of samples, the encoding of said digital audio signal being carried out on this signal through a *"forward'* LPC filtering for non-stationary zones respectively on a synthesis signal, obtained from said residue encoding signal, through a *"backward"* LPC filtering for stationary zones, said choice criterion consisting, on each current block of said succession of current blocks constituting a current frame:
- in defining the degree of stationarity (STAT(n)) of the digital audio signal according to a stationarity parameter, the value of which lies between a maximum stationarity value and a minimum stationarity value;
- in establishing an analysis choice value (dₙ(n)), by applying a decision function (Dₙ) adaptive to said stationarity parameter;
- in applying said analysis choice value to the *"forward'* LPC filtering so as to carry out the encoding of the said digital audio signal by *"forward"* LPC filtering for non-stationary zones on said digital audio signal, and by *"backward'* LPC filtering respectively for stationary zones on said synthesis signal, which makes it possible to favor the maintenance of the digital audio signal in one of the *"forward"* and *"backward"* filtering modes respectively in relation to the degree of stationarity and to limit the amount of switching from one to the other and vice versa of the filtering modes.

2. A method according to claim 1, **characterized in that** said decision function is an adaptive function, actualized for each current block from the stationarity parameter, said actualization of said adaptive function making it possible to favor the maintenance of the digital audio signal filtering in one of the *"forward"* and *"backward"* filtering modes respectively as a function of the degree of stationarity of said digital audio signal and thus to limit the amount of switching from one to the other and vice versa of the filtering modes.

3. A method according to one of claims 1 or 2, **characterized in that** said analysis choice value established from said decision function corresponds to a *"forward"* LPC filtering mode priority value and a *"backward'* LPC filtering mode priority value respectively.

4. A method according to one of claims 1 to 3, **characterized in that** the stage consisting in specifying the degree of stationarity of each current block of said digital audio signal consists, starting from an arbitrary starting value of said stationarity parameter:
- in calculating for the said current block an intermediate stationarity parameter value, as a function of a specified number of analysis choice values, obtained for different successive blocks prior to the said current block of the said succession of blocks, and of the stationarity parameter value of the block preceding the said current block;
- in tuning said intermediate stationarity parameter value as a function of the value of prediction gains of the *"forward"* and *"backward'* LPC filterings of the frame preceding said current frame.

5. A method according to claim 4, **characterized in that** the stage consisting, for each current block, in calculating an intermediate stationarity parameter value consists:
- in discriminating between the *"forward'* LPC or *"backward'* LPC analysis mode of the block preceding the said current block; and
- for any previous block analyzed by *"backward'* LPC analysis mode:
* in specifying the number of previous frames consecutively analyzed in *"backward"* LPC analysis mode,
* in comparing, according to a superiority comparison criterion, said number of previous frames with a first arbitrary value representative of a number of successive frames analyzed in *"backward"* LPC mode, and on positive response to this superiority comparison,
** attributing to said intermediate stationarity parameter value the stationarity parameter value of the block preceding the said current block, augmented by a specified value function of said first arbitrary value, and on negative response to this superiority comparison,
** attributing to said intermediate stationarity parameter value the stationarity parameter value of the block preceding the current block; and
- for any previous block analyzed in *"forward'* LPC analysis mode,
* in specifying according to a test criterion the occurrence of a transition from *"backward"* LPC analysis mode to *"forward'* LPC analysis mode between the block prior to said preceding block and said preceding block, and on positive response to the said test of occurrence,
* in comparing, according to an inferiority comparison criterion, said number of previous frames with a second arbitrary value representative of a number of successive frames analyzed in *"backward"* LPC mode preceding said preceding block, and on positive response to said inferiority comparison,
** attributing to said intermediate stationarity parameter value the stationarity parameter value of said block preceding the current block, reduced by a specified value which is a function of said second arbitrary value, and on negative response to said inferiority comparison,
** attributing to said intermediate stationarity parameter value the stationarity parameter value of said preceding block.

6. A method according to claim 4 or 5, **characterized in that** the stage consisting for each current block in tuning said intermediate stationarity parameter value consists:
- in distinguishing between prediction gains of the *"forward'* LPC filtering and *"backward'* LPC filtering;
- in modifying the intermediate stationarity parameter value of a refining value function of the relative value of prediction gains of *"forward'* and *"backward'* LPC filtering, the modification, increase or reduction, of the intermediate stationarity parameter value being proportional to said refining value.

7. A method according to claim 6, **characterized in that** the stage of increase proportional to said refining value of the intermediate stationarity parameter value is moreover subject to a condition of superiority of said value of *"backward'* LPC filtering gain relative to a first specified positive value and to a condition of inferiority of the value of said intermediate stationarity parameter value relative to a second specified positive value.

8. A method according to claim 6 or 7, **characterized in that** the stage of reduction proportional to said refining value of the intermediate stationarity parameter value is moreover subject to a condition of inferiority of said value of *"backward'* LPC filtering gain relative to a third specified positive value and to a condition of superiority of the value of said intermediate stationarity parameter value relative to a fourth specified positive value.

9. A method according to one of claims 6 to 8, **characterized in that** said relative value of the prediction gains of *"forward'* and *"backward"* LPC filtering consists in the ratio or the difference between prediction gains of *"forward"* and *"backward"* LPC filtering.

10. A method according to one of claims 1 to 3, **characterized in that** it consists in addition, for each successive current block:
- in establishing the average energy of said digital audio signal,
- in comparing, according to an inferiority comparison criterion, said average energy with a specified threshold value representative of a silence frame, and on positive response to said inferiority comparison,
- in attributing to said stationarity parameter of the current block the stationarity parameter value of the preceding block.

11. A method according to one of claims 2 to 10, **characterized in that**, for a degree of stationarity represented by a stationarity parameter between a minimum value and a maximum value, said minimum value representing the degree of stationarity of a substantially non-stationary digital signal and said maximum value representing the degree of stationarity of a substantially stationary signal, said adaptive function constituting the decision function is an increasing function of the priority value of the *"backward'* LPC filtering mode according to the increasing degree of stationarity of said digital signal.

12. An encoding device for a digital audio signal by dual analysis according to a choice criterion of *"forward'* and *"backward"* LPC analysis respectively into a transmitted encoded signal, said digital signal being subdivided into frames constituted by successive blocks comprising a specified number of samples, said encoding device comprising a *"forward"* LPC analysis filter and a *"backward'* LPC filter enabling delivery of a transmitted encoded signal consisting of LPC filtering parameters accompanied by an analysis decision indication and a means of encoding an encoding residue signal, not transmitted, enabling generation of a synthesis residue signal, the encoding of said digital audio signal being carried out on this digital audio signal from the *"forward'* LPC filter for non-stationary zones and on this synthesis signal, from the *"backward"* LPC filter respectively for stationary zones, said encoding device comprising in addition, for each current LPC block;
- calculation means of the degree of stationarity (STAT(n)) of said digital audio signal, according to a stationarity parameter the value of which is between a maximum stationarity value and a minimum stationarity value;
- setting means, from a stationarity parameter, of an adaptive decision function (Dₙ) enabling an LPC analysis choice value to be set (dₙ(n));
- discrimination means of LPC analysis receiving said analysis choice value and enabling delivery, for said LPC current block, of the value of the *"backward"* and *"forward"* LPC filtering parameters respectively as a function of said analysis choice value;
- adaptive filtering means as a function of the degree of stationarity receiving said digital audio signal and the value of the *"forward"* and *"backward'* LPC filtering parameters respectively as a function of said analysis choice value and delivering the encoding residue signal to said encoding means of the encoding residue signal, which makes it possible to encode said digital audio signal and to favor the maintenance of said digital audio signal in one of the "*forward*" and *"backward"* filtering modes respectively in relation to the degree of stationarity of said digital signal and to limit the amount of switching from one to the other and vice versa of the filtering modes.

13. An encoding device according to claim 12, **characterized in that** said transmitted encoded signal consists, for each LPC analysis block, of:
- said analysis value,
and in the case where the analysis choice value corresponds for LPC analysis block considered, to a *"forward"* LPC analysis;
- said *"forward'* LPC filtering parameters.

14. A decoding device of a digital audio signal encoded by dual analysis according to a choice criterion of "*forward*" and *"backward'* LPC analysis respectively, by an encoding device according to one of the claims 12 or 13, into a transmitted encoded signal consisting of LPC filtering parameters accompanied by an analysis decision value, said transmitted encoded signal consisting for each LPC analysis block of said analysis choice value and corresponding for an LPC analysis block considered to a *"forward'* LPC analysis in *"forward'* LPC filtering parameters, and for an LPC analysis block considered to a *"backward'* LPC analysis in *"backward'* LPC filtering parameters,
said decoding device comprising at least:
- synthesis means for the filtering residue signal receiving the said encoding parameters of the LPC residue and delivering a synthesis residue signal,
- reverse filtering adaptive means as a function of the degree of stationarity, receiving the synthesis residue signal and enabling generation of a synthesis signal representative of the digital audio signal and constituting the decoded signal,
- *"backward'* LPC analysis means receiving said synthesis signal and enabling generation of *"backward'* LPC filtering parameters,
- discriminating means between *"forward'* LPC analysis and *"backward"* LPC analysis respectively receiving, on the one hand, for discrimination control said analysis choice value and, on the other hand, the *"forward"* LPC filtering parameters and the *"backward'* LPC filtering parameters and enabling delivery as a function of said analysis choice value, of either *"forward"* LPC filtering parameters, or *"backward"* LPC filtering parameters to said reverse filtering adaptive means as a function of the degree of stationarity.
